# EUROPÄISCHE PATENTSCHRIFT

(11) **EP 2 563 701 B1**
(45) Veröffentlichungstag und Bekanntmachung des Hinweises auf die Patenterteilung: **29.06.2016**
(21) Anmeldenummer: 11712272.1
(22) Anmeldetag: 06.04.2011
(51) Int. Cl.: B65H 26/00, B65H 19/12

(54) **ROLLENWECHSLER MIT SICHERHEITSEINRICHTUNG UND EIN VERFAHREN ZUR VERWENDUNG EINES ROLLENWECHSLERS MIT SICHERHEITSEINRICHTUNG**
ROLL CHANGER HAVING A SAFETY DEVICE AND METHOD FOR USING A ROLL CHANGER HAVING A SAFETY DEVICE
CHANGEUR DE BOBINES POURVU D'UN DISPOSITIF DE SÉCURITÉ ET PROCÉDÉ D'UTILISATION D'UN CHANGEUR DE BOBINES POURVU D'UN DISPOSITIF DE SÉCURITÉ

(30) Priorität: 03.02.2011 WO PCT/EP2011/051504; 22.07.2010 DE 102010031650; 28.04.2010 DE 102010028289
(43) Veröffentlichungstag der Anmeldung: 06.03.2013
(73) Patentinhaber: Koenig & Bauer AG, 97080 Würzburg (DE)
(72) Erfinder: LEHRIEDER, Erwin, Paul, Josef, 97253 Gaukönigshofen (DE); OLBORT, Josef, Herbert, 97350 Mainbernheim (DE)
(74) Vertreter: Koenig & Bauer AG
(86) Internationale Anmeldenummer: PCT/EP2011/055367
(87) Internationale Veröffentlichungsnummer: WO 2011/134768

(56) Entgegenhaltungen:
- EP-A1- 2 119 654
- EP-A2- 1 772 407
- WO-A1-2007/096007
- WO-A1-2009/050332
- WO-A2-2005/080241
- DE-A1-102008 042 813

## Beschreibung

Die Erfindung betrifft einen Rollenwechsler mit Sicherheitseinrichtung gemäß dem Oberbegriff des Anspruches 1 sowie ein Verfahren zur Verwendung eines Rollenwechslers mit Sicherheitseinrichtung gemäß den Merkmalen des Anspruches 13.

Durch die DE 10 2007 025 800 A1 ist eine Gefahrenbereichsabsicherung eines Rollenwechslers bekannt, wobei sich ein Sicherheitsbereich für die automatische Rollenbestückung des Rollenwechslers auf einer Aufnahme- und/oder Abgabeseite über die gesamte Breite bis zu den stirnseitigen Seitengestellen erstreckt, und welcher einerseits durch den Rollenwechsler sowie durch ein oder mehrere sich anschließenden Aggregate oder mechanische Absperreinrichtungen sowie durch ein oder zwei sensorisch überwachte Zugänge gegen unbemerktes Betreten im wesentlichen eingegrenzt ist.

Aus der WO 2005/080241 A2 ist es bekannt, für die Betriebssicherheit im Umfeld großer bewegter Materialrollen einen Sicherheitsbereich vorzusehen. Hierbei wird die Anbringung einer Umzäunung an den Grenzen eines Materialrollen-Lagers vorgeschlagen. Zum Ein- bzw. Ausfördern von Materialrollen in das Lager kann eine Schleuse in der Bereichsabsicherung vorgesehen sein. Im Schleusenbereich wird eine vorzugsweise berührungslos arbeitende Bereichsabsicherung vorgeschlagen, welche beispielsweise über Lichtschranken oder Ultraschallsensoren realisiert werden kann. Der Sicherheitsbereich weist ein Zwischenlager auf.

Die EP 1 986 942 A1 und die WO 2007/096007 A1 betrifft beispielsweise einen Rollenwechsler mit einem Rollgitter zur Absicherung des Bedienpersonals für den Fall eines Hülsenberstens beim Betrieb der Druckmaschine. An einem Seitengestell des Rollenwechslers ist ein Bedienfeld für den Rollenwechsler erkennbar. Das Bedienfeld am Seitengestell des Rollenwechslers zeigt beispielsweise auch die EP 1 644 191 B1.

Durch die EP 1 892 207 A2 und die DE 10 2006 040 140 A1 ist ein Verfahren bekannt, bei dem eine auf einem ersten Transportmittel angeordnete Rolle mittels einer Vorrichtung um 180° um eine vertikale Achse geschwenkt werden kann, während sich die Rolle und das erste Transportmittel auf einem zweiten Transportmittel mit geeigneter Vorrichtung befindet. Die Rolle und das erste Transportmittel können Lagerplätzen zugeführt oder aus diesen entnommen werden.

Durch die DE 10 2005 048 466 A1 ist ein Rollenwechsler mit Sicherheitseinrichtung bekannt, wobei an den Rollenwechsler angrenzend eine von einer Umgebung abgegrenzte Sicherheitszone ausgebildet ist, die von einer Schutzabdeckung und einer Fangeinrichtung begrenzt wird, wobei eine Rolle auf einem Transportmittel angeordnet ist und die Fangeinrichtung teilweise mit einem Transportmittel bewegbar ist.

Durch die DE 10 2005 032 600 A1 ist ein Rollenwechsler bekannt, wobei eine Rolle auf einem ersten Transportmittel angeordnet ist, das auf einem zweiten, in dem Sicherheitsbereich angeordneten Transportmittel angeordnet ist.

Durch die DE 10 2006 019 595 B3 ist ein Rollenwechsler mit einem Sicherheitsbereich bekannt, wobei der Sicherheitsbereich mit Trittmatten ausgelegt ist, die eine darauf angeordnete Person oder darauf angeordnete Gegenstände erfassen können.

Durch die WO 2009/050332 A1 ist ein Rollenwechsler mit Sicherheitseinrichtung bekannt, der einen Aufnahme- und/oder Abgabebereich aufweist und an welchen angrenzend ein von einer Umgebung abgegrenzter, durch zumindest einen Zugang betretbarer Sicherheitsbereich ausgebildet ist, wobei der Rollenwechsler eine Sicherheitszone aufweist, die den Aufnahme- und/oder Abgabebereich beinhaltet und die mittels zumindest einer bewegbar angeordneten ersten Schutzabdeckung von dem Sicherheitsbereich abgetrennt und/oder abtrennbar ist und wobei die zumindest eine erste Schutzabdeckung eine Öffnung der Sicherheitszone zu dem Sicherheitsbereich hin zumindest teilweise verschließend und/oder verschließfähig ausgebildet ist.

Der Erfindung liegt die Aufgabe zugrunde, einen Rollenwechsler mit Sicherheitseinrichtung sowie ein Verfahren zur Verwendung eines Rollenwechslers mit Sicherheitseinrichtung zu schaffen.

Die Aufgabe wird erfindungsgemäß durch die Merkmale des Anspruches 1 und die Merkmale des Anspruches 13 gelöst.

Mit einem Rollenwechsler mit Sicherheitseinrichtung, wobei der Rollenwechsler einen Aufnahme- und/oder Abgabebereich aufweist und wobei an den Rollenwechsler angrenzend ein von einer Umgebung durch den Rollenwechsler und/oder zumindest ein Aggregat und/oder zumindest eine Absperreinrichtung abgegrenzter, durch zumindest einen bevorzugt sensorisch überwachten Zugang und bevorzugt ausschließlich durch den zumindest einen Zugang betretbarer Sicherheitsbereich ausgebildet ist, wobei der Rollenwechsler eine Sicherheitszone aufweist, die den Aufnahme- und/oder Abgabebereich beinhaltet und die mittels zumindest einer bewegbar angeordneten ersten Schutzabdeckung von dem Sicherheitsbereich abgetrennt und/oder abtrennbar ist und wobei die zumindest eine erste Schutzabdeckung eine Öffnung der Sicherheitszone zu dem Sicherheitsbereich hin zumindest teilweise und bevorzugt vollständig verschließend und/oder verschließfähig ausgebildet ist und wobei die Öffnung sich bevorzugt parallel zu einer Rotationsachse von an Tragarmen des Rollenwechslers angeordneten Aufnahmeeinrichtungen für Rollen erstreckt, lässt sich insbesondere der Vorteil erzielen, dass durch Ausbildung der Sicherheitszone Bedienpersonen vor Bruchstücken von geborstenen Rollen geschützt werden und dass durch den davon abgegrenzten bzw. abgrenzbaren Sicherheitsbereich eine unabhängig von möglichen Rollenwechseln betretbare und dennoch geschützte Umgebung geschaffen wird, in der weitere Arbeitsschritte parallel zu dem Rollenwechsel vollzogen werden können. Dabei wird ein konstruktiver Aufwand möglichst gering gehalten, indem die Sicherheitszone eine einzige Öffnung aufweist, die andere Öffnungen unnötig macht.

Ein weiterer Vorteil besteht darin, dass jede Rolle auf einem ersten Transportmittel angeordnet bleibt und dadurch mögliche Beschädigungen der Rollen, beispielsweise bei Übergaben vermieden werden.

Ein weiterer Vorteil einer Ausführungsform, bei der zumindest ein, zumindest ein erstes Transportmittel und/oder zumindest einen Restrollen- und/oder Resthülsenbehälter transportierfähiges zweites Transportmittel angeordnet ist besteht darin, dass dieses zumindest eine zweite Transportmittel vielseitig einsetzbar ist und dadurch eine möglichst geringe Anzahl von Transportmitteln ausreicht.

Ein weiterer Vorteil einer Ausführungsform, bei der der zumindest eine Zugang ein sensorisch überwachter Zugang ist besteht darin, dass Bedienpersonen daran gehindert werden, einen Gefahrenbereich zu betreten, solange dort akute Gefahr herrscht. Weitere Vorteile ergeben sich, sofern der zumindest eine sensorisch überwachte Zugang eine berührungslos wirkende Schutzeinrichtung aufweist, die ein Lichtgitter mit zumindest zwei Lichtstrahlen aufweist und bevorzugt die zumindest zwei Lichtstrahlen in einer Ebene liegen, die mit einer vertikal angeordneten Ebene einen Neigungswinkel ϕ einschließt, der zwischen 8° und 25° liegt, dadurch, dass ein intelligentes Überwachungssystem geschaffen wird, das einen Betrieb noch sicherer macht.

Ein weiterer Vorteil einer Ausführungsform, bei der der Sicherheitsbereich ein Zwischenlager für zumindest eine auf zumindest einem ersten Transportmittel angeordnete Rolle aufweist und wobei das Zwischenlager abgesehen von zumindest einem Zuführgleis und/oder zumindest einem Abführgleis zumindest eine von dem zumindest einen zweiten Transportmittel verschiedene Speicherposition aufweist, in der die zumindest eine auf dem zumindest einen ersten Transportmittel angeordnete Rolle lagerbar ist, besteht darin, dass der Sicherheitsbereich effektiv genutzt werden kann, da gerade in Lagerbereichen Gefahren durch Transporte schwerer Rollen entstehen können. Insbesondere wenn das Zwischenlager zumindest eine, der zumindest einen Speicherposition zugeordnete Übergabeposition aufweist und das zumindest eine zweite Transportmittel in der zumindest einen Übergabeposition angeordnet oder anordenbar ist und ein erstes Transportmittel mit oder ohne eine Rolle zwischen dem in der zumindest Übergabeposition angeordneten zweiten Transportmittel und jeweils zumindest einer Speicherposition des Zwischenlagers austauschbar ist, besteht der Vorteil, dass ein besonders effektives Lagersystem geschaffen wird. Dies wird dadurch verstärkt, dass bevorzugt zumindest ein erstes Transportmittel auf dem zumindest einen zweiten Transportmittel anordenbar ist. Ein weiterer Vorteil besteht darin, dass durch Anordnung mehrerer Speicherpositionen das Zwischenlager flexibel genutzt werden kann, insbesondere zur Lagerung von einer oder bevorzugt mehreren Rollen, die ein Einbringen von neuen Rollen von außerhalb des Zwischenlagers in den Rollenwechsler und/oder ein Ausbringen von Restrollen oder Hülsen aus dem Rollenwechsler und dem Zwischenlager heraus nicht behindern. Ein weiterer Vorteil besteht dann darin, dass ein Sicherheitsbereich um den Rollenwechsler und ein Rollenlagerbereich zusammengefasst sind und dadurch Raum gespart werden kann, geringere Investitionskosten in Abgrenzungs- und Sicherungseinrichtungen anfallen und ein Zwischenlager für mit dem Rollenwechsler zu verarbeitende Rollen in direkter Nachbarschaft zum Rollenwechsler angeordnet ist. So kann ein Austausch einer zu ersetzenden Rolle besonders schnell und einfach vonstatten gehen, auch wenn diese noch nicht vollständig verbraucht ist und weiter aufbewahrt werden soll. Ein weiterer Vorteil besteht dann darin, dass durch eine Anordnung des Zwischenlagers in dem Sicherheitsbereich weniger Ein- und Ausschleusvorgänge notwendig sind, was nicht nur weniger Sicherheitseinrichtungen, sondern auch weniger Überwachungsarbeit und damit weniger mögliche Fehlfunktionen bedeutet.

Ein weiterer Vorteil einer Ausführungsform, bei der sich ein Transportweg eines zweiten Transportmittels zumindest in dem Sicherheitsbereich und zumindest außerhalb der Sicherheitszone senkrecht zu der Rotationsachse der an den Tragarmen angeordneten Aufnahmeeinrichtungen erstreckt und/oder zumindest zwei Speicherplätze auf einer gleichen Seite eines Transportwegs eines zweiten Transportmittels entlang dieses Transportwegs des zweiten Transportmittels hintereinander angeordnet sind und/oder zumindest ein Speicherplatz auf einer ersten Seite und zumindest ein Speicherplatz auf einer zweiten Seite eines Transportwegs eines zweiten Transportmittels angeordnet sind besteht darin, dass eine Bewegung von Materialrollen nicht unnötig oft in ihrer Richtung verändert werden muss und dass die Anordnung von mehr als zwei Speicherplätzen eine Flexibilität des Zwischenlagers erhöht.

Ein weiterer Vorteil einer Ausführungsform, bei der ein zweites Transportmittel durch die Öffnung zumindest zwischen dem Aufnahme- und/oder Abgabebereich des Rollenwechslers und einer Position außerhalb der Sicherheitszone bewegbar ausgebildet ist und bevorzugt eine die Öffnung durchdringende Führung angeordnet ist und dass diese Führung zumindest einen Transportweg des zweiten Transportmittels in die Sicherheitszone hinein und/oder aus der Sicherheitszone heraus festlegend ausgebildet ist, besteht darin, dass dadurch nur ein zweites Transportmittel für eine präzise Durchführung von Transportvorgängen notwendig ist. Insbesondere besteht dieser Vorteil, wenn das zweite Transportmittel als Transfer- und/oder Hubtisch ausgebildet ist und/oder wenn zumindest eine Rolle mittels des zweiten Transportmittels durch die Öffnung der Sicherheitszone zuführbar und/oder aus der Sicherheitszone entfernbar angeordnet ist.

Ein weiterer Vorteil einer Ausführungsform, bei der die zumindest eine erste Schutzabdeckung als zumindest ein Tor und/oder Rolltor und/oder Rollgitter und/oder Fallgitter und/oder Kunststoffvorhang und/oder Netz ausgebildet ist, besteht darin, dass eine Platz sparende Anordnung im Fall einer geöffneten Schutzabdeckung gewährleistet ist. In diesem Zusammenhang ist die zumindest eine erste beweglich angeordnete Schutzabdeckung zumindest teilweise zumindest eine Schwenk- und/oder Rotationsbewegung ausführfähig angeordnet, nämlich beispielsweise zum Aufrollen und/oder Öffnen der ersten Schutzabdeckung. Eine solche Schwenk- und/oder Rotationsbewegung kann auch von einer Translationsbewegung überlagert sein. Ein Vorteil in diesem Zusammenhang ist wiederum die mögliche Platz sparende Anordnung. Besonders vorteilhaft ist diese Schwenk- und/oder Rotationsbewegung unabhängig von Bewegungen des zweiten Transportmittels durchführbar, so dass die Unabhängigkeit von Bewegungen der Schutzabdeckung und der Transportmittel gewährleistet bleibt.

Ein weiterer Vorteil einer Ausführungsform, bei der eine Bedieneinrichtung des Rollenwechslers angeordnet ist, welche sich baulich getrennt vom Rollenwechsler an einem außerhalb des Sicherheitsbereichs und/oder in einer Entfernung von höchstens 1 m von Begrenzungen des Sicherheitsbereichs liegenden Ort befindet, besteht in, einer erheblich erhöhten Sicherheit von die Bedieneinrichtung nutzenden Bedienpersonen.

Eine Ausbildung der zumindest einen Absperreinrichtung als Personen physisch an einem Passieren dieser Absperreinrichtung hindernde Absperreinrichtung, die bevorzugt nicht ausschließlich als Markierung und/oder Beschriftung ausgebildet ist und die bevorzugt eine Abmessung in einer vertikalen Richtung aufweist, die zumindest 50 cm, weiter bevorzugt zumindest 100 cm und noch weiter bevorzugt zumindest 150 cm aufweist, besteht in einer weiter erhöhten Sicherheit von Bedienpersonen.

Ein weiterer Vorteil besteht darin, dass Bewegungsabläufe innerhalb einer Sicherheitszone unabhängig und getrennt von Bewegungsabläufen außerhalb der Sicherheitszone durchgeführt werden können, beispielsweise kann ein Einlagerungs- oder Auslagerungsvorgang in einem Zwischenlager durchgeführt werden, während gleichzeitig im Rollenwechsler ein Verarbeitungsprozess, beispielsweise Klebevorgang stattfindet. Außerdem kann schon vor oder während dem Klebevorgang ein Hülsenbehälter mittels eines zweiten Transportmittels in eine Abwurfposition gefahren werden.

Ein weiterer Vorteil einer Ausführungsform, bei der die Sicherheitszone innerhalb eines Sicherheitsbereichs angeordnet ist, besteht darin, dass dadurch keine zusätzliche Sicherheitsschleuse vorgesehen werden muss.

Ein weiterer Vorteil einer Ausführungsform, bei der ein Transfer- und/oder Hubtisch durch die Öffnung verfahren werden kann, besteht darin, dass eine unnötig große Zahl von Übergabevorgängen vermieden werden kann.

Ein weiterer Vorteil einer Ausführungsform, bei der durch zumindest eine Führung ein Transportweg der Rolle festgelegt wird, besteht darin, dass Fehler wie beispielsweise Kollisionen vermieden werden können.

Ein weiterer Vorteil besteht darin, dass nach einer Übergabe einer Rolle von einem Hub- und/oder Transfertisch an Aufnahmevorrichtungen des Rollenwechslers der Hub- und/oder Transfertisch für andere Zwecke eingesetzt werden kann, beispielsweise für eine Handhabung einer nachfolgenden Rolle und zwar unabhängig von einem weiteren Rollenwechselvorgang innerhalb des Rollenwechslers und insbesondere einem Klebevorgang. Dadurch kann wertvolle Zeit eingespart werden.

Ein weiterer Vorteil besteht darin, dass in einer Ausführungsform im Zusammenspiel mit dem ein Zwischenlager aufweisenden Sicherheitsbereich eine doppelte Absicherung der Bedienpersonen entsteht, die zum einen durch den Sicherheitsbereich von einem Bereich mit erhöhtem Gefahrenpotential, beispielsweise durch automatische Bewegungen von Materialrollen, abgehalten werden und zum anderen durch die Sicherheitszone und gegebenenfalls Fangeinrichtungen und/oder Schutzabdeckungen vor möglicherweise umher fliegenden Bruchstücken geschützt werden, die über Abgrenzungen beispielsweise Zäune, des Sicherheitsbereichs hinweg diesen Sicherheitsbereich ansonsten womöglich verlassen könnten. Dadurch wird eine unnötig große Ausdehnung des Sicherheitsbereichs vermieden. Zudem kann trotz laufendem Rollenwechsler der Sicherheitsbereich gefahrlos betreten werden, wenn im Sicherheitsbereich außerhalb der Sicherheitszone aktuell keine Gefahr herrscht, wie sie beispielsweise von umher fahrenden ersten Transportmitteln ausgehen könnte.

Ein weiterer Vorteil besteht darin, dass eine Schutzzone und eine diese Schutzzone von einem restlichen, außerhalb der Schutzzone liegenden Bereich abtrennende Schutzabdeckung eine Bedienperson räumlich vom Rollenwechsler trennen und damit schützen. Weiterhin kann durch eine baulich getrennt vom Rollenwechsler angeordnete Bedieneinrichtung eine Bedienperson dennoch von einer Position aus den Rollenwechsler bedienen, in der sie einen guten Überblick über Vorgänge am Rollenwechsler hat.

Ein weiterer Vorteil einer Ausführungsform mit einer Anordnung eines Zwischenspeichers mit zumindest einer Speicherposition in dem Sicherheitsbereich und einer Verschwenkbarkeit von auf dem zweiten Transportmittel angeordneten Rollen besteht darin, dass beispielsweise durch eine Lage einer Rolle mittels eines entsprechenden Verfahrens korrigiert werden kann, ohne diese aus dem Sicherheitsbereich ausschleusen zu müssen, ohne den Sicherheitsbereich betreten zu müssen und ohne zusätzliche Einrichtungen einzusetzen.

Ein weiterer Vorteil einer Ausführungsform mit Schwenkeinrichtung besteht darin, dass Korrekturen nicht nur geringer Winkellagefehler sondern auch Orientierungsfehler von 180° ausgeglichen werden können, obwohl die nahe an der Rolle angeordrete Fangeinrichtung angeordnet ist. Ein solcher Orientierungsfehler liegt beispielsweise dann vor, wenn die Rolle mit falscher Wickelrichtung angeordnet ist. Ein weiterer Vorteil besteht darin, dass ein Transfer- und/oder Hubtisch und/oder eine daran angeordnete oder als Bestandteil dessen ausgebildete Schwenkvorrichtung dazu genutzt wird, diese Schwenkbewegungen durchzuführen, so dass keine weiteren Vorrichtungen notwendig sind, beispielsweise zusätzliche im Boden eingelassene Drehkreuze oder Ähnliches.

Ein weiterer Vorteil einer Ausführungsform, bei der eine Auspackstation außerhalb des das Zwischenlager enthaltenden Sicherheitsbereichs angeordnet ist besteht darin, dass Bedienpersonen an dieser Auspackstation arbeiten können, ohne in den Sicherheitsbereich eindringen zu müssen. In Verbindung mit den Speicherplätzen ergibt sich dadurch eine besonders hohe Flexibilität bei gleichzeitiger hoher Sicherheit für die Bedienpersonen.

Insbesondere wird eine verbesserte Gefahrenbereichsabsicherung basierend auf berührungslos wirkenden Schutzmechanismen für den Bereich der automatischen Rollenbestückung an einem Rollenwechsler zur Verfügung gestellt, die auch bei verschiedenen Rollendurchmessern und dem Abtransport von Resthülsenbehältern eine permanente Absicherung des gesicherten Bereichs gewährleistet. Durch das "nach außen Erweitern" des Sicherheitsbereichs können unterschiedlichste Rollengrößen gehandhabt werden, ohne dass Beschränkungen aufgrund von Sicherheitsabständen bei baulich bedingt begrenzten Durchfahrtsbreiten (z. B. benachbarte Aggregate, Gebäudemauern oder Stützen etc.) eine Rolle spielen müssen. Hierbei kann dann z. B. eine Breite eines Zugangs in den Sicherheitsbereich erheblich vergrößert werden, um Abstandsmaße zu festen Kanten in jedem Fall einhalten zu können. In diesem Zusammenhang ist jedoch eine besonders leistungsfähige Schutzeinrichtung an den Zugangsgrenzen, d. h. im Zugangsbereich von besonderem Vorteil.

Besonders vorteilhaft in Verbindung mit einem verbreiterten Zugang sind Sensorsysteme, welche eine Unterscheidung zwischen zulässigem Durchtritt und unzulässigem Durchtritt durch einen Zugang des Sicherheitsbereiches ermöglichen. Dies gilt insbesondere auch für den Fall, dass ein zulässiges Objekt, z. B. eine Rolle durchtritt, jedoch ein gleichzeitig neben der Rolle durch den Zugang tretende Person als "verboten" erkannt wird. Insbesondere ist hierbei eine Ausführung vorteilhaft, wobei ein Sensorteilsystem eine Erkennung von zulässigen Durchtritten, Rollen und/oder Transportmittel, zulässt und entsprechend eine Reaktion hemmt, und ein zweites Sensorteilsystem permanent "scharf" ist und auf den Durchtritt von z. B. Personen gerichtet ist. Auch für letzteres kann bei Vorliegen bestimmter Betriebssituationen die Reaktion der Schutzeinrichtung hinsichtlich einer Einleitung von Gegenmaßnahmen, wie z. B. einem Stoppen von Bewegungsvorgängen und/oder einer Maschine, deaktiviert werden bzw. sein. Alternativ kann auch eine Kamera oder kameraähnliche Einrichtung als Sensorsystem vorgesehen sein, durch welche ein über eine Auswerteeinrichtung erhaltenes Detektierungsergebnis hinsichtlich der Zulässigkeit überprüft wird.

In vorteilhafter Weiterbildung weist die Schutzeinrichtung neben einer Schutzfunktion auch eine integrierte Muting-Funktion auf, was den Aufwand für das Einrichten einer zusätzlichen Vorrichtung für die Muting-Funktion erspart. Diese Muting-Funktion des Sensorsystems selbst kann dadurch geleistet sein, dass durch das Muster des Durchtritts durch die Vielzahl von Lichtstrahlen erlaubte und verbotene Objekte unterscheidbar sind, insbesondere mittels einer geeigneten Schaltung und/oder implementierten Auswerteroutine. Beispielsweise kann als Regel vorgesehen sein, dass - zumindest in einem zu betrachtenden Höhenabschnitt - nur ein zusammenhängender Bereich von übereinander angeordneten Lichtstrahlen gleichzeitig unterbrochen sein darf. Die Muting-Funktion gestattet also eine zeitlich begrenzte Deaktivierung von Teilen der Schutzeinrichtung oder der gesamten Schutzeinrichtung. Vorzugsweise wird dabei das Eindringen von Objekten zugelassen ohne die Sicherheitseinrichtung zu betätigen.

Bei einer bevorzugten Ausführungsform sind die Lichtstrahlen gleichmäßig voneinander beabstandet und verlaufen geneigt zur Waagerechten, wobei die Lichtstrahlen in anderen Ausführungsformen auch waagerecht verlaufend und eine Fläche des Lichtgitters geneigt zur Senkrechten angeordnet werden können.

Eine durch Lichtstrahlen des Lichtgitters gebildete Ebene kann in einer vorteilhaften Ausführung geneigt zu einer vertikalen, z. B. parallel zur abzusichernden Grenze des Zugangs verlaufenden Ebene sein. Ein in Transportrichtung einlaufendes Objekt mit vertikaler Vorderkante unterbricht auf diese Weise die Lichtstrahlen nacheinander in stetiger Reihenfolge. Einer versehentlich eintretenden Person wird dies jedoch nicht gelingen. Geringfügige Schwankungen in der vertikalen Flucht, wie sie beispielsweise durch Wickelfehler verursacht sein können, werden durch den Schrägversatz benachbarter Lichtstrahlen "verziehen". Die "Auflösung" bzw. die "Toleranz" kann hierbei durch den Abstand der Lichtstrahlen und/oder die Stärke der Neigung optimiert werden.

Ein weiterer Vorteil besteht darin, dass ein Verfahren zur Korrektur einer Ausrichtung einer Rolle in der Reihenfolge seiner Schritte sehr flexibel ist und an jeweilige Gegebenheiten angepasst werden kann. So können beispielsweise Schritte anderer Verfahren zwischendurch durchgeführt werden und es ist möglich, je nach räumlichen Bedingungen und gerade freien Lagerplätzen flexibel vorzugehen, beispielsweise lineare Bewegungen vor oder nach Schwenkbewegungen durchzuführen oder lineare Bewegungen auf mehrere Schritte aufzuteilen.

Die genannten Vorteile ergeben sich insbesondere auch analog im Zusammenhang mit einem Verfahren zur Verwendung des Rollenwechslers mit Sicherheitseinrichtung.

Ausführungsbeispiele der Erfindung sind in den Zeichnungen dargestellt und werden im Folgenden näher beschrieben.

Es zeigen:
- Fig. 1: eine schematische Vorderansicht eines Rollenwechslers;
- Fig. 2: eine schematische Draufsicht auf einen Rollenwechsler mit Sicherheitsbereich, allerdings ohne Zwischenlager;
- Fig. 3: Ausführungen eines einen Zugang überwachenden Sensorsystems mit a) zwei Sensorteilsystemen mit paralleler Lichtstrahlführung, b) zwei Sensorteilsystemen mit horizontalen und geneigten Lichtstrahlführungen und c) zwei Sensorsystemen mit horizontalen und geneigten Lichtstrahlführungen;
- Fig. 4: eine schematische Vorderansicht einer ein Lichtgitter aufweisenden Schutzvorrichtung;
- Fig. 5: eine Darstellung der Anordnung von möglichen Sendern, Empfängern und Sensoren an gegenüber liegenden Rahmenteilen eines Zugangs;
- Fig. 6: erläuternde Schemadarstellungen a) und b) für erlaubte und c) für verbotene Objekte;
- Fig. 7: eine Perspektivische Darstellung eines Rollenwechslers mit Sicherheitsbereich und überwachtem Zugang, allerdings ohne Zwischenlager;
- Fig. 8: eine Darstellung der Anordnung aus Fig. 7 in anderer Perspektive;
- Fig. 9: eine schematische Draufsicht auf einen Rollenwechsler mit ein Zwischenlager aufweisendem Sicherheitsbereich;
- Fig. 10: eine schematische Ansicht eines ein Zwischenlager enthaltenden Sicherheitsbereichs mit Sicherheitszone;
- Fig. 11: eine schematische Ansicht eines ein Zwischenlager enthaltenden Sicherheitsbereichs mit Sicherheitszone;
- Fig. 12: eine schematische Darstellung eines Rollenwechslers mit Sicherheitseinrichtung gemäß einer weiteren Ausführungsform;
- Fig. 13: eine schematische Darstellung eines Rollenwechslers mit Sicherheitseinrichtung gemäß der Ausführungsform nach Fig. 12;
- Fig. 14: eine schematische Darstellung eines Rollenwechslers mit Sicherheitseinrichtung gemäß einer weiteren Ausführungsform in einem geöffneten Zustand;
- Fig. 15: eine schematische Darstellung eines Rollenwechslers mit Sicherheitseinrichtung gemäß der Ausführungsform nach Fig. 14 in einem geschlossenen Zustand.

Ein Rollenwechsler 01; beispielsweise ein Rollenwechsler 01 einer Rollen-Rotationsdruckmaschine weist mindestens ein Paar Tragarme 02 zur stirnseitigen Aufnahme einer Rolle 03, z. B. Materialrolle 03 auf. Die Tragarme 02 sind an einer durchgehenden oder geteilten Traverse 06 angeordnet, die, z. B. um ihre Längsachse schwenkbar, in stirnseitigen Seitengestellen 04 gelagert ist bzw. sind. Als Seitengestell 04 werden hier z. B. insgesamt die vertikal tragenden Rahmenteile sowie ggf. an diesen Rahmenteilen direkt angeordnete Schalt- und/oder Seitenkästen zusammengefasst. Andere sich anschließende Aggregate oder Komponenten sollen vorzugsweise nicht hierunter fallen. Eine Gesamtbreite des Rollenwechslers 01 beläuft sich somit von Gestellaußenseite (ggf. inklusive Seitenkasten) zu Gestellaußenseite (ggf. inklusive Seitenkasten). Um eine Rolle 03 aufzunehmen und/oder eine Restrolle abzugeben, können die Tragarme 02 über die Traverse 06 durch einen nicht dargestellten Antriebsmotor verschwenkt werden. Zur Aufnahme der Rolle 03 verfügt jeder Tragarm 02 über eine entsprechende Aufnahmeeinrichtung 07, z. B. einen in eine Rollenhülse eingreifenden Dorn 07, wobei je Paar vorzugsweise zumindest ein Dorn 07, insbesondere jedoch beide Dorne 07 rotatorisch - z. B. über einen Antriebsmotor 08 - zwangsgetrieben sind. Insbesondere weisen die Aufnahmeeinrichtungen 07 eine Rotationsachse auf, die sich bevorzugt von einem Seitengestell zum anderen Seitengestell erstreckt. Vorzugsweise sind die Tragarme 02 in Längsrichtung der Traverse 06, insbesondere in einer Richtung parallel zu einer Rotationsachse einer aufgeachsten Rolle 03, über zumindest einen Stellbereich positionierbar ausgebildet. Dies ermöglicht z. B. ein Auslassen/Eingreifen der Dorne 07 und/oder eine Anpassung an unterschiedliche Rollenbreiten und/oder eine Lagekorrektur einer aufgeachsten Rolle 03 bezüglich ihrer axialen Lage relativ zum Rollenwechsler 01.

Auf einer Vorderseite des Rollenwechslers 01, z. B. einer Aufnahme- und/oder Abgabeseite, ist ein Aufnahme- und/oder Abgabebereich des Rollenwechslers 01 für dessen Rollenwechsel durch zumindest eine Rolle 03 zugänglich. Grundsätzlich kann eine aufzunehmende Rolle 03 durch Hubwagen oder sonstige Transporteinrichtungen in eine Wechselposition des Aufnahme- und/oder Abgabebereichs verbracht werden. Vorzugsweise wird sie auf einen Transfer- und/oder Hubtisch 09 verbracht, welcher mit zumindest einer zu einer Rotationsachse des Rollenwechslers 01 radialen Komponente bewegbar ist, und dessen Bewegung z. B. zusammen mit der Positionierung der Tragarme 02 eine Aufnahme bzw. Abgabe einer Rolle 03 ermöglicht. Vorzugsweise erfolgt die Beschickung des Aufnahme- und/oder Abgabebereichs mit einer neuen Rolle 03 jedoch durch ein automatisiertes (d. h. z. B. automatisiert bewegtes) System mittels zumindest eines geeigneten ersten Transportmittels 11 und bevorzugt auch eines zweiten Transportmittels 52. Dieses erste Transportmittel 11 kann in einem bevorzugt schienengeführten Rollwagen 11 bestehen, welcher bevorzugt automatisiert gesteuert z. B. entlang eines Transportpfades 10 in den Aufnahme- und/oder Abgabebereich, insbesondere auf den Transfer- und/oder Hubtisch 09 bewegbar ist, oder in einem fahrerlosen Transportfahrzeug 11 (auch AGV = automatic guided vehicle 11 genannt) eines fahrerlosen Transportsystems (=FTS) bestehen, welches die Rolle 03 direkt zur Wechselposition oder auf den im Aufnahme- und/oder Abgabebereich vorgesehenen Transfer- und/oder Hubtisch 09 verbringt. Vorzugsweise erfolgt der Vorgang der Beschickung einer neuen Rolle 03 in den Aufnahme- und/oder Abgabebereich und/oder der Vorgang des Entfernens einer abgegebenen Restrolle vom Aufnahme- und/oder Abgabebereich durch eine entsprechende Steuerung jeweils automatisiert. Die Aufnahme der neuen Rolle 03 bzw. Abgabe einer Restrolle durch den Rollenwechsler 01 (ggf. mit Unterstützung eines Transfer- und/oder Hubtisches 09) erfolgt dann bevorzugt ebenfalls automatisiert. Der Aufnahme- und/oder Abgabebereich zeichnet sich insbesondere dadurch aus, dass in dem Aufnahme- und/oder Abgabebereich zumindest eine Rolle 03 zugleich mit den an den Tragarmen 02 des Rollenwechslers 01 angeordneten Aufnahmeeinrichtungen 07 und mit einem ersten Transportmittel 11 in Kontakt bringbar sind.

Bevorzugt und insbesondere in einer dargestellten vorteilhaften Ausführung erfolgt ein Transport einer neuen Rolle 03 aus einem nicht dargestellten Lager und/oder bevorzugt aus einem in unmittelbarer Umgebung des Rollenwechslers 01 angeordneten Zwischenlager 51 zu dem Transfer- und/oder Hubtisch 09. Bei einem Transport aus dem nicht dargestellten Lager kann dabei ein Umladen an einer dem zu beschickenden Rollenwechsler 01 zugeordneten Übergabestelle 12 erfolgen, an der beispielsweise eine auf einem ersten Transportmittel 11 angeordnete Rolle 03 von einem äußeren Beschickungskreis mitsamt dem ersten Transportmittel 11 an ein zweites Transportmittel 52 innerhalb des Zwischenlagers 51 übergeben wird. Aus dem nicht dargestellten Lager können Rollen 03 also entweder direkt zum Aufnahme- und/oder Abgabebereich des Rollenwechslers 01 oder in eine Speicherposition 53 in dem Zwischenlager 51 befördert werden. Das zweite Transportmittel 52 ist bevorzugt als selbst bewegliche Schiene 52 oder Trasse 52 für erste Transportmittel 11, insbesondere für Rollwagen 11 und/oder für AGV 11 ausgebildet, so dass damit eine auf einem Rollwagen 11 oder AGV 11 befindliche Rolle 03 mit diesem zusammen an einen Lagerplatz, also eine Speicherposition 53 in dem Zwischenlager 51 oder in den Aufnahme- und/oder Abgabebereich befördert werden kann. Weiter bevorzugt dient der Transfer- und/oder Hubtisch 09 selbst als zweits Transportmittel 52 und/oder ist das zweite Transportmittel 52 als Transfer- und/oder Hubtisch 09 ausgebildet. Der äußere Beschickungskreis kann entweder durch manuell gesteuerte oder bediente Transportmittel (z. B. Gabelstapler, schienengebundene Rollwagen, Hubwagen oder eine Kombination daraus), oder aber zumindest zum Teil durch fahrerlose, automatisierte Systeme (z. B. FTS, AGV, 11 systemgesteuerte schienengebundene Rollwagen 11, erste Transportmittel 11 oder Kombinationen) gebildet sein. Somit kann auf dem zweiten Transportmittel 52 entweder nichts oder zumindest ein erstes Transportmittel 11 oder ein erstes Transportmittel 11 und zumindest eine darauf angeordnete Rolle 03 angeordnet sein. In letzterem Fall ist also explizit auch die Rolle 03 auf dem zweiten Transportmittel 52 angeordnet.

Die genannten Speicherpositionen 53 des Zwischenlagers 51 sind zu unterscheiden von anderen, für Haltepositionen, die bei einem Anhalten eines ersten Transportmittels 11 und einer darauf angeordneten Rolle 03 eine kurzfristige Lagerung von Rollen 03 geeigneten Plätzen, so genannten Speicherplätzen zweiter Art. Solche Haltepositionen können prinzipiell an jeder Stelle entlang des Transportwegs des ersten Transportmittels 11 entstehen, beispielsweise auf zumindest einem Zuführgleis, über das erste Transportmittel 11 und/oder Rollen 03 in einen Sicherheitsbereich 17 eingebracht werden können und auf dem ein kurzer Halt, beispielsweise für Registrierungsvorgänge durchgeführt werden kann. Analog dazu kann zumindest ein Abführgleis angeordnet sein, das einem Abführen von Restrollen oder Hülsen dienen kann. Auch solche Abführgleise stellen keine der genannten Speicherpositionen 53 dar. Solche Speicherpositionen 53 zeichnen sich bevorzugt dadurch aus, dass in diesen Speicherpositionen 53 angeordnete Rollen 03 und/oder erste Transportmittel 11 keine weiteren Transportvorgänge behindern oder verhindern. Insbesondere sind Speichervorrichtung 53 also keine Durchgangspositionen entlang von Transportwegen erster Transportmittel 11, insbesondere keine Durchgangspositionen, die in einem Druckbetrieb der Druckmaschine und/oder einem Beladebetrieb und/oder einem Entladebetrieb des Rollenwechslers 01 zwangsläufig von einem anderen ersten Transportmittel 11 oder dem zweiten Transportmittel 52 belegt und/oder passiert werden müssen. Insbesondere sind erste Transportmittel 11 und/oder Rollen 03, die vollständig in Speicherpositionen 53 angeordnet sind, außer Kontakt mit zweiten Transportmitteln 52. Insbesondere stellt das zweite Transportmittel 52 keine Speicherpositionen 53 für erste Transportmittel 11 dar.

Um möglichst wenig Richtungswechsel beim Transport von Rollen 03 zum Rollenwechsler 01 erforderlich zu machen, erstreckt sich bevorzugt ein Transportweg im Zwischenlager 51, auf dem das zweite Transportmittel 52 verfahrbar ist, in virtueller Verlängerung einer Bahnlaufrichtung der mit dem Rollenwechsler 01 zusammenwirkenden Druckmaschine. Bevorzugt erstreckt sich der Transportweg des zweiten Transportmittels 52 zumindest in dem Sicherheitsbereich 17 und zumindest außerhalb einer später näher erläuterten Sicherheitszone 57 senkrecht zu der Rotationsachse der an den Tragarmen 02 angeordneten Aufnahmeeinrichtungen 07, weiter bevorzugt entlang einer horizontalen Richtung. Bevorzugt sind zumindest zwei Speicherplätze 53 auf einer gleichen Seite des Transportwegs entlang dieses Transportwegs des zweiten Transportmittels 52 hintereinander angeordnet und/oder sind zumindest ein Speicherplatz 53 auf einer ersten Seite und zumindest ein Speicherplatz 53 auf einer zweiten Seite des Transportwegs des zweiten Transportmittels 52 angeordnet. Das bedeutet, dass bevorzugt mehrere Speicherpositionen 53 in einer Richtung nebeneinander angeordnet sind, in der das zweite Transportmittel 52 bewegbar ist. Insbesondere also bevorzugt mehr als zwei Speicherpositionen 53 angeordnet.

An der Übergabestelle 12 wird beispielsweise die neue Rolle 03 an einen inneren Beschickungskreis übergeben, durch welchen die Positionierung der Rolle 03 für den Rollenwechsel oder die Einlagerung vorgenommen wird und durch welchen eine abgeachste Restrolle oder Hülse aus dem Rollenwechslerbereich heraustransportiert wird, beispielsweise in eine Speicherposition 53 des Zwischenlagers 51 zurück oder aus dem Bereich des Zwischenlagers 51 heraus. Der innere Beschickungskreis weist also bevorzugt ein schienengebundenes, automatisiert angetriebenes zweites Transportmittel 52 auf, welches selbst verfahrbar ausgebildet ist und ein als Rollwagen 11 oder AGV 11 ausgebildetes erstes Transportmittel 11 aufnehmen kann und dann mit diesem und ggf. einer auf diesem angeordneten Rolle 03 zusammen verfahrbar ist. Dabei ist das bevorzugt als Rollwagen 11 oder AGV 11 ausgebildete erste Transportmittel 11 von der Übergabestelle 12 auf dem Transfer- und/oder Hubtisch 09 in den Aufnahme- und/oder Abgabebereich und/oder in eine von bevorzugt mehreren Übergabeposition 54 zu einer bzw. bevorzugt mehreren Speicherposition 53 bewegbar. Insbesondere ist das erste Transportmittel 11 auf dem zweiten Transportmittel 52 anordenbar. Zwischen der Übergabeposition 54 und der Speicherposition 53 sind also leere erste Transportmittel 11 oder mit einer Rolle 03 beladene erste Transportmittel 11 austauschbar. Das zweite Transportmittel 52 kann bevorzugt direkt zwischen zumindest einer Übergabeposition 54 und der Übergabestelle 12 bewegt werden. Das Zwischenlager 51 weist als zumindest eine, der zumindest einen Speicherposition 53 zugeordnete Übergabeposition 54 auf. Das zweite Transportmittel 52 ist in der zumindest einen Übergabeposition 54 angeordnet oder anordenbar, wobei ein erstes Transportmittel 11 mit oder ohne eine Rolle 03 zwischen dem in der zumindest Übergabeposition 54 angeordneten zweiten Transportmittel 52 und jeweils zumindest einer Speicherposition 53 des Zwischenlagers 51 austauschbar ist.

Die Steuerung des Transfer- und/oder Hubtisches 09 und die Steuerung der Tragarmbewegungen sind vorteilhaft derart logisch miteinander verknüpft, dass eine koordinierte Bewegung sowohl des Transfer- und/oder Hubtisches 09 als auch der Tragarme 02 einen automatisierten Rollenwechsel ohne äußere, insbesondere ohne manuelle Eingriffe ermöglicht. Eine Beschickung mit neuen Rollen 03 kann z. B. von einer ersten Seite her zum Rollenwechsler 01, z. B. von einer Beschickungsseite SI her, erfolgen. Eine Entsorgung von Restrollen und/oder Hülsen kann, z. B. mittels eines hierfür vorgesehenen Transportmittels 13 (z. B. eines schienengeführten, insbesondere ebenfalls automatisiert betreibbaren Restrollen- und/oder Resthülsenbehälters 13), auf eine andere Seite, z. B. Restrollenseite SII, hin erfolgen. Insbesondere kann eine Beschickung mit neuen Rollen 03 und/oder eine Entsorgung von Restrollen und/oder Hülsen aus dem Aufnahme- und/oder Abgabebereich in einer Richtung senkrecht zu einer Rotationsachse einer aufgeachsten Rolle 03 erfolgen.

Sowohl die automatisierte Beschickung mit neuen Rollen 03, insbesondere im inneren Beschickungskreis und im Zwischenlager 51, als auch der automatisierte Wechselvorgang selbst birgt erhebliche Gefahren für anwesendes Bedienpersonal. Aus diesem Grund wurden wie oben im Stand der Technik dargelegt bereits eine Vielzahl von Sicherungsmöglichkeiten vorgeschlagen, welche eine Unfallgefahr minimierten sollen.

In einer beispielsweise auch in den Figuren dargestellten Ausführung wird die Gefahr beispielsweise dadurch verringert, dass das Bedienpersonal nicht mehr zwingend in den Gefahrenbereich eindringen muss, und auch insbesondere nicht unbemerkt eindringen können darf. Dies wird dadurch erreicht, dass beispielsweise auf der Aufnahme- und/oder Abgabeseite des Rollenwechslers 01 der ein Zwischenlager 51 enthaltende Sicherheitsbereich 17 oder der als Zwischenlager 51 ausgebildeter Sicherheitsbereich 17 vorgesehen ist, welcher durch Begrenzungen im Wesentlichen derart vollständig eingegrenzt ist, dass ein betriebsmäßiges Betreten bevorzugt ausschließlich über einen oder mehrere sensorisch überwachte Zugänge 16 erfolgen kann. Begrenzungen des Sicherheitsbereichs 17 und/oder des Zwischenlagers 51 sind einerseits als der Rollenwechsler 01 selbst und/oder als ein oder mehrere weitere, sich anschließende oder beabstandete Aggregate und/oder mechanische Absperreinrichtungen 14 bzw. Absperrelemente 14, z. B. Zäune oder Zaunabschnitte und/oder andererseits als beispielsweise ein oder mehrere, insbesondere zwei, sensorisch überwachte Zugänge 16 ausgebildet. Bezüglich einer Begrenzung des Sicherheitsbereichs 17 werden Schutzabdeckungen 56; 62 und Fangeinrichtungen 58 als Bestandteile des Rollenwechslers 01 betrachtet. Die sensorisch überwachten Zugänge 16 weisen eine Zugangssicherung bzw. eine Schutzeinrichtung mit einem Sensorsystem und mit die Sensorsignale auswertenden Mitteln auf. Unter betriebsmäßigem Betreten ist ein normaler, nicht gewaltsam durch Zerstörung oder durch Überwindung von Absperrmaßnahmen erzwungener Zutritt zu verstehen. Bevorzugt ist zumindest eine mit dem zumindest einen ersten Transportmittel 11 zusammenwirkend ausgebildete Schiene den zumindest einen Zugang 16 durchragend angeordnet.

Damit der Rollenwechsler 01 für das Bedienpersonal gefahrlos bedienbar ist, ist bevorzugt zumindest eine Bedieneinrichtung 18 bzw. ein Bedienelement 18, z. B. ein Bedienfeld 18, mit zumindest grundlegenden Bedienfunktionen vorgesehen, welches sich baulich getrennt vom Rollenwechsler 01 an einem außerhalb des Sicherheitsbereichs 17 und/oder in einer Entfernung von höchstens 1 m von Begrenzungen des Sicherheitsbereichs 17 liegenden Ort befindet. Dieser Ort befindet sich bevorzugt außerhalb des Sicherheitsbereiches 17 und damit außerhalb des Zwischenlagers 51 und ist somit in jedem Fall durch eine außerhalb des Sicherheitsbereiches 17 und damit bevorzugt auch außerhalb des Zwischenlagers 51 befindliche Bedienperson erreichbar. Dieses Bedienfeld 18 ist bevorzugt nicht am Seitengestell 04 selbst, sondern beabstandet von diesem angeordnet, wobei es jedoch, z. B. über entsprechende Leitungen oder auch leitungsfrei (optisch oder über elektromagnetische Strahlung wie z. B. Funk oder W-LAN etc.), signaltechnisch mit der Steuerung und/oder Sensorik des Rollenwechslers 01 und/oder des inneren Beschickungskreises verbunden ist.

Das Bedienfeld 18 weist z. B. zumindest eine Anzeige 19, z. B. ein Display 19, auf, welches zur Fehleranzeige und/oder zur Visualisierung des Rollenwechslers 01 mit seinen Funktionalitäten und/oder des inneren Beschickungskreise dient. Des Weiteren weist das Bedienfeld 18 einen Schalter 21 für "HALT & SPERREN" des Rollenwechslers 01 mit ggf. dem inneren Beschickungskreises, sowie einen Schalter 22 für "NOT - AUS" der durch den Rollenwechsler 01 betroffenen Druckmaschine oder Maschinensektion auf. Weiter sind vorzugsweise Tasten 23 zur Auswahl der Anzeige von den Rollenwechsel 01 und/oder die Rolle 03 und/oder den inneren Beschickungskreis und/oder den Rollenspeicher betreffenden Betriebs- oder Einstellparametern sowie z. B. als Nummernblock 24 ausgebildete Tasten 24 (ggf. mit Escape-, Enter- und Clear-Funktion) zur Änderung und/oder Eingabe von Zahlenwerten für ausgewählte Parameter vorgesehen. Zur vereinfachten Bedienen von am Display 19 angezeigten Masken kann eine Cursorsteuerung 26 oder ein Trackball oder aber auch eine Computermaus vorgesehen sein. Die Tasten 23; 24 können im herkömmlichen Sinne als einzelne Taster (mechanisch, optisch, elektronisch) oder aber teilweise oder sämtlich auch als Bereiche eines berührungssensitiv ausgebildeten Displays 19 vorgesehen sein.

Das Bedienfeld 18 kann auf einem eigenen Fuß oder aber an einer Absperreinrichtung 14, z. B. einem Absperrzaun 14, oder aber an einem zum Rollenwechsler 01 benachbarten Aggregat angeordnet sein. Das Bedienfeld 18 ist jedoch an einem Ort vorgesehen, der dem Bediener ein Bedienen am Bedienfeld 18 bei gleichzeitiger Sicht in den Aufnahme- und/oder Abgabebereich des Rollenwechslers 01 ermöglicht.

Von besonderem Vorteil ist diese Anordnung eines "externen" Bedienfeldes 18 in Verbindung mit einer Maßnahme, den Sicherheitsbereich 17, insbesondere auf der Beschickungsseite SI, nicht nur bis zur Seitengestellflucht, sondern vom Rollenwechsler 01 bzw. dessen Aufnahme- und/oder Abgabebereich weiter nach außen auszudehnen und/oder zumindest einen durch die Schutzeinrichtung bzw. deren Sensorsystem überwachten Zugang 16, insbesondere auf der Beschickungsseite SI, nicht direkt im Bereich der Seitengestellflucht, sondern weiter nach außen vom Rollenwechsler 01 weg vorzusehen. Durch die Anordnung des Zwischenlagers 51 in dem Sicherheitsbereich 17 ist ein entsprechend großer Abstand ohnehin vorteilhaft. Vorzugsweise ist zumindest auf Höhe einer Flucht des Transportpfades 10 dieser nach außen, über die Flucht F der Gestellaußenseite hinausreichende ausgedehnte Bereich des Sicherheitsbereichs 17 bzw. der nach außen verlagerte überwachte Zugang 16 vorgesehen. Wie oben dargelegt, ist dieser erweiterte Sicherheitsbereich 17 im Weiteren durch entsprechende Absperreinrichtungen 14, den Rollenwechsler 01 selbst, ggf. benachbarte Aggregate und ggf. zumindest einen weiteren überwachten Zugang 16 begrenzt. Auch auf einer gegenüberliegenden Seite, z. B. der Restrollenseite SII kann ein überwachter Zugang 16, z. B. ebenfalls ein von der Flucht F weiter nach außen beabstandeter Zugang 16 vorgesehen sein.

Das zur seitlichen Erweiterung des eingegrenzten Sicherheitsbereichs 17 Gesagte gilt vorzugsweise in Verbindung mit einer Übergabestelle 12 von einem äußeren auf einen inneren Beschickungskreis, wobei die Übergabestelle 12 auf einer Seite des Sicherheitsbereichs 17 angeordnet ist. Der überwachte Zugang 16 stellt dann eine Art Schleuse 16 dar. Durch diese relative Anordnung zwischen den Grenzen des Sicherheitsbereichs 17 und der Übergabestelle 12 ist einem Unfall vorgebeugt, welcher sich aufgrund der Übergabe einer z. B. tonnenschweren Rolle 03 an den inneren Beschickungskreis ergeben könnte. Ist das Bedienfeld 18, wie oben dargelegt, von außerhalb des Sicherheitsbereichs 17 erreichbar, so ist auch ein Risiko eines Personenunfalls aufgrund der Rollenübergabe minimiert. Der Transportpfad 10 des inneren Beschickungskreises kann dennoch grundsätzlich über den Zugang 12 hinaus reichen - beispielsweise damit auf einer Außenseite die Transportmittel 11; 13 einer Wartung und/oder einer Anpassung (z. B. Bestückung mit Adaptern für kleinere/größere Rollen) unterzogen werden können. Die Übergabestelle 12 von Rollen 03 verbleibt vorzugsweise jedoch im Sicherheitsbereich 17.

Vorzugsweise wird, wenn durch die Schutzeinrichtung, beispielsweise das Sensorsystem ein außerplanmäßiger und/oder unzulässiger Durchtritt durch den überwachten Zugang 16 festgestellt wird, ein Störungssignal erzeugt und hierdurch ein ggf. bevorstehender oder laufender Übergabevorgang durch entsprechende Signalverarbeitung über entsprechende, mit dem inneren und/oder äußeren Beschickungskreis signaltechnisch verbundene Steuermittel abgebrochen oder ein kontrollierter Abbruch zumindest eingeleitet. Unter außerplanmäßigem Durchtritt ist im weitesten Sinne die Detektierung eines Signalzustandes des Sensorsystems zu verstehen, welcher nicht ausdrücklich als erlaubt zugelassen ist. Dies kann in einfachster Weise eine Unterbrechung eines oder mehrerer Strahlen oder Schallwellen eines Systems aus einem oder mehreren schrankenartig angeordneter Sender-Detektor-Systeme sein. Ist das System in einer Ausführung dazu befähigt, zwischen einer zu liefernden Rolle 03 (oder auch Transportmittel 11; 13), und einer davon verschiedenen Störung (z. B. Person) zu unterscheiden, so kann dies in der Logik hinsichtlich "planmäßiger" bzw. "erlaubter" und "außerplanmäßiger" bzw. "verbotener" Durchtritte (Störungen) entsprechend berücksichtigt sein. Auch kann ein "planmäßiges" bzw. erlaubtes Durchtreten vorliegen, wenn beispielsweise entsprechende Betriebssituationen vorliegen, wie sie beispielsweise durch einen Stillstand des betreffenden Rollenwechslers 01 oder gar der Maschine oder Sektion dargestellt sind.

Vorzugsweise können Teile der Schutzeinrichtung des betreffenden Zugangs 16 also z. B. zum Beschicken der Rolle 03 deaktiviert werden oder zumindest eine hierdurch verursachte Störung als erlaubt definiert werden.

Die o. g. Sicherheitsmaßnahmen sind insbesondere in Verbindung mit Sensorsystemen vorteilhaft, welche ein möglichst sicheres Erkennen "unerlaubter" Durchtritte gewährleistet, jedoch z. B. den gewünschten Durchtritt einer anzuliefernden Rolle 03 oder eines Transportmittels 11; 13, beispielsweise ersten Transportmittels 11 nicht hemmt. Vorzugsweise ist das Sensorsystem - zumindest zum Teil - als berührungslos arbeitendes System, z. B. als mit elektromagnetischen oder Schallwellen arbeitendes System, ausgebildet.

In einer vorteilhaften Ausführung weist die Schutzeinrichtung ein erstes Teilsystem bzw. ein erstes Sensorteilsystem auf, welches bei Durchtritt einer Rolle 03 beispielsweise deaktiviert, oder zumindest dessen Signalzustand als erlaubt eingestuft oder eine mögliche Reaktion hinsichtlich einer Reaktion infolge einer Zustandsänderung gehemmt wird. Diese Möglichkeiten sollen im Folgenden unter einer Deaktivierung eines Sensorsystems oder eines Sensorteilsystems verstanden sein. Bevorzugt weist die Schutzeinrichtung zusätzlich z. B. ein zweites, permanent aktives, berührungslos wirkendes Teilsystem bzw. ein zweites Sensorteilsystem zur permanenten Absicherung des Umgebungsbereichs der Rolle 03 auf.

Das erste Sensorteilsystem umfasst mehrere, z. B. zwei Lichtstrahlen 31, die den von einer Rolle 03 bzw. einem Restrollen- und/oder Resthülsenbehälter 13 durchfahrbaren Bereich sichern, wobei das erste Sensorteilsystem zum Ermöglichen des Ein- und Ausfahrens deaktivierbar ist. Soweit nur von einer in den gesicherten Bereich einzufahrenden Rolle 03 gesprochen wird, bezieht sich dies in gleicher Weise auf einen einzufahrenden Restrollen- und/oder Resthülsenbehälter 13, einen Rollwagen 11 oder ein fahrerloses Transportfahrzeug 11 und auf die umgekehrten Bewegungsabläufe beim Ausfahren der Rolle 03, eines Rollwagens 11 oder des Restrollen- und/oder Resthülsenbehälter 13 bzw. des fahrerlosen Transportfahrzeugs 11.

Das zweite Sensorteilsystem umfasst z. B. einen in einer ersten Ausführung horizontal verlaufenden Lichtstrahl 32, welcher einen Abstand von z. B. mindestens 50 mm zum größten (maximal verarbeitbaren) Rollendurchmesser aufweist. Gerade bei größeren Rollendurchmessern hat sich eine derartig ausgeführte zweite Schutzeinrichtung jedoch als nachteilig erwiesen. Wie Fig. 3a entnommen werden kann, besteht die Gefahr, dass eine kleinere Person gemeinsam mit der Rolle 03 in den abgesicherten Bereich der Rollenbestückung laufen kann und somit durch sich bewegende Maschinenteile bzw. die bewegte Rolle 03 verletzt werden kann.

Fig. 3b zeigt eine vorteilhafte Anordnung einer Schutzeinrichtung für den Bereich der automatischen Rollenbestückung. Die Schutzeinrichtung umfasst wiederum ein erstes, berührungslos wirkendes, jedoch deaktivierbares Sensorteilsystem an der bzw. an den Zugangsgrenzen, d. h. im Zugang 16, mit zwei Lichtstrahlen 31, die den von der Rolle 03 bzw. dem Restrollen- und/oder Resthülsenbehälter 13 oder dem fahrerlosen Transportfahrzeug 11 durchfahrbaren Bereich sichern. Zur permanenten Absicherung des Umgebungsbereichs der Rolle 03 dient ein zweites, permanent aktives, berührungslos wirkendes Sensorteilsystem. Das zweite Sensorteilsystem umfasst zwei Lichtstrahlen 32, welche ausgehend von oberhalb der Rolle 03 gelegenen Punkten seitlich an der Rolle 03 vorbei bis in Bodennähe führen. Aus Fig. 3b ist ersichtlich, dass auch eine solcherart ausgeführte Schutzeinrichtung keinen ausreichenden Schutz bieten kann. Dadurch dass die Lichtstrahlen 32 an der Rolle 03 vorbei fast bis zum Boden verlaufen, besteht die Gefahr, dass die Lichtstrahlen 32 von einer Person, welche beispielsweise beim Einlegen neben der Rolle 03 mitläuft, überstiegen werden können.

Fig. 3c zeigt eine weitere, vorteilhafte Ausführung der Schutzeinrichtung für den Bereich der automatischen Rollenbeschickung, insbesondere mit breitem, und daher besonders abzusicherndem Zugang 16. Diese Schutzeinrichtung weist im Unterschied zu den vorgenanten Lösungen in einem ersten Sensorteilsystem ein Lichtgitter 33 mit einer Vielzahl von zumindest zwei, bevorzugt mehr als 5, insbesondere mehr als 10 Lichtstrahlen 31 für eine berührungslos wirkende Schutzeinrichtung an den Zugangsgrenzen des abgesicherten Bereichs der automatischen Rollenbeschickung auf. Das Lichtgitter 33 (bzw. dessen "Anschlagen") kann zum Ein- oder Ausfahren von Rollen 03 bzw. Restrollen- und/oder Resthülsenbehälter 13 oder fahrerlosem Transportfahrzeug 11 deaktiviert (gemutet) werden. Außerdem ist ein zweites permanent aktives, berührungslos wirkende Sensorteilsystem zur permanenten Absicherung des Umgebungsbereichs der Rolle 03 vorgesehen, die weiter unten beschrieben wird. An dieser Stelle sei nochmals darauf hingewiesen, dass abzusichernde Zugangsgrenzen sich nicht nur an der Beschickungsseite SI, sondern auch gegenüberliegend der Beschickungsseite SI befinden können. Schutzeinrichtungen sind dann an beiden Seiten anzubringen, falls beide Seiten für Personen frei zugänglich sind. Das berührungslos wirkende Sensorsystem bzw. -teilsystem sichert in Verbindung mit einer Auswerteeinheit die abzusichernde Zugangsgrenze 16, d. h. den Zugang 16, durch das Lichtgitter 33 ab. Durch eine spezielle, unten näher beschriebene zusätzliche Einrichtung kann das erste Sensorteilsystem im oben genannten Sinne deaktiviert werden, wenn ein "erlaubtes" Objekt erkannt wird.

In dem dargestellten Ausführungsbeispiel ist ein Lichtgitter 33 durch mehrere zueinander parallel, z. B. im Wesentlichen horizontal verlaufenden Lichtstrahlen 31 gebildet. Den Lichtstrahlen 31 des Lichtgitters 33 sind ein Sender 36 und ein Empfänger 37 zugeordnet (z. B. Fig. 4 und 5), welche an den Endpunkten der Lichtstrahlen 31 positioniert sind. Das Lichtgitter 33 ist mit einer Auswerteeinheit verbunden, welche nicht dargestellt ist. Die Auswerteeinheit erfasst die Reihenfolge der Unterbrechung der Lichtstrahlen 31 beim Ein- und/oder Ausfahren einer Rolle 03 oder eines Restrollen- und/oder Resthülsenbehälter 13 bzw. ein fahrerloses Transportfahrzeug und deaktiviert die Schutzeinrichtung hinsichtlich einer Reaktion hinsichtlich des Lichtgitters 33 bei erkennen eines bekannten Objektes, dem der Zugang in den abgesicherten Bereich gestattet ist. In der Auswerteeinheit wird z. B. ausgewertet, ob die einzelnen Lichtstrahlen 31 des Lichtgitters 33 nacheinander unterbrochen bzw. wieder frei werden. Es ist egal, wie viele bzw. in welchem Bereich die einzelnen Lichtstrahlen 31 unterbrochen werden. Als Regel gilt jedoch z. B., dass Lücken zwischen der Unterbrechung der einzelnen Lichtstrahlen 31 nicht zulässig sind.

Unabhängig davon kann die Schutzeinrichtung noch mindestens einen, vorzugsweise eine Gruppe von mehreren, z. B. zwei oder insbesondere vier, beispielsweise als Fotozellen 34 ausgebildete Sensoren 34 für ein sog. Muting umfassen, insbesondere mehrere Reflexionsfotozellen 34, welche in Transportrichtung T betrachtet voneinander beabstandet sind, und wobei mindestens eine, z. B. deren zwei paarweise vor und eine oder ein Paar in Transportrichtung T nach dem Lichtgitter 33 angeordnet sind. Grundsätzlich kann auch je ein Sensor 34 vor und nach dem Lichtgitter 33 angeordnet sein. Diese dienen einem Deaktivieren (Muting) des Lichtgitters 33 bei Erkennen eines bekannten Objektes, insbesondere eines Restrollen- und/oder Resthülsenbehälters 13, welche wegen der Form die Auswertung der Unterbrechungsreihenfolge der Lichtstrahlen 31; 32 erschweren, und einem Wiederaktivieren. Des Weiteren sind die Reflexionsfotozellen 34 mit einer nicht dargestellten Auswerteeinheit verbunden. Die Gruppe von beidseitig des Lichtgitters 33 angeordneter Sensoren 34 wirken z. B. hinsichtlich des Mutings mit Transportmitteln 11; 13, z. B. Rollwagen 11 und/oder Restrollen- und/oder Resthülsenbehältern 13 zusammen. Zum Erkennen sind die Transportmittel 11; 13, z. B. die Restrollen- und/oder Resthülsenbehälter 13, auf Höhe der zusammen wirkenden Sensoren 34 mit Reflexionsstreifen versehen. Das Lichtgitter 33 oder insbesondere dessen Auswertung wird gemutet (ausgeschaltet, insbesondere im o. g. Sinne deaktiviert), wenn die Reflexionsstreifen auf einem Restrollen- und/oder Resthülsenbehälter 13 erkannt werden. Nach dem Durchfahren des Restrollen- und/oder Resthülsenbehälters 13 durch die Zugangsabsicherung empfängt eine in Transportrichtung T letzte, z. B. bei insgesamt vieren die vierte Reflexionsfotozelle 34 keine Reflexion des Lichtstrahles mehr, sodass dann das Lichtgitter 33 wieder aktiviert wird.

Die Muting-Funktion kann im Falle eines äußeren Beschickungskreises mit fahrerlosem Transportfahrzeug 11 mit einer, oder einem Paar von zwei Sensoren 44, insbesondere zwei Reflexionsfotozellen 44 lediglich auf der Außenseite realisiert werden, da das fahrerlose Transportfahrzeug 11 nicht komplett durch das Lichtgitter 33 fährt, sondern nur ein Stück in den Sicherheitsbereich 17 einfährt, um die Rolle 03 abzulegen bzw. zu übergeben. Die erste Reflexionsfotozelle 44 erkennt z. B. den Reflexionsstreifen, welcher auf dem Transportfahrzeug 11 entsprechend auf Höhe der Anordnung der Reflexionsfotozellen 44 positioniert ist, und schaltet das Lichtgitter 33 aus oder deaktiviert zumindest eine als "unerlaubt" eingestufte Reaktion der Schutzeinrichtung. Wenn die zweite Reflexionsfotozelle 44 keine Reflexion des Lichtstrahles beim Zurückfahren des fahrerlosen Transportfahrzeuges 11 mehr empfängt, wird das Lichtgitter 33 bzw. die Reaktionsfähigkeit wieder aktiviert. Beispielsweise obere, z. B. die zwei obersten Lichtstrahlen 31 des Lichtgitters 33 bzw. deren Auswertung bleiben z. B. permanent aktiv, um ein Eindringen einer Person oder eines Objektes zusammen mit der Rolle 03 oder dem Restrollen- und/oder Resthülsenbehälter 13 in den abgesicherten Bereich der automatischen Rollenbestückung bei deaktivierter Gefahrenbereichsabsicherung durch das Lichtgitter 33 zu vermeiden. Diese beiden obersten Lichtstrahlen 31 des ersten Sensorteilsystems stellen dann Lichtstrahlen 32 eines oben beschriebenen, hier dann z. B. nicht eigens erforderlichen zweiten Teilsystems dar.

In einer vorteilhaften Ausführung ist jedoch ein zweites, permanent aktives, berührungslos wirkendes Sensorteilsystem vorgesehen, welches mindestens einen quer oberhalb der Rolle 03 von einem Sender 38 zu einem Empfänger 39 verlaufenden Lichtstrahl 32 umfasst. Insbesondere sind zwei Lichtstrahlen 32 vorgesehen, die quer zur Längserstreckung bzw. Achsrichtung der Rolle 03 verlaufen und sich in geringem Abstand oberhalb der Rolle 03 kreuzen und in ihrem weiteren Verlauf dicht an der Rolle 03 bzw. dem Rollenbehälter 13 vorbeigeführt werden. Der Kreuzungspunkt der beiden Lichtstrahlen 32 liegt vorzugsweise nur wenige Zentimeter, z. B. < 15 cm, insbesondere < 8 cm, vorzugsweise < 5 cm, oberhalb der Rollenoberkante und die Lichtstrahlen 32 verlaufen unterhalb des Kreuzungspunktes dann im Abstand von einigen Millimetern, z. B. < 15 mm, insbesondere < 8 mm, vorzugsweise < 5 mm bis zu wenigen Zentimetern an der Rolle 03 vorbei. Die Lichtstrahlen 32 haben damit ihre oberen Endpunkte oberhalb der Rolle 03, jedoch außerhalb der Rollenerstreckung. Die unteren Endpunkte liegen unterhalb der Rollenoberkante.

Im dargelegten Ausführungsbeispiel können z. B. auch Reflexionslichtschranken zum Einsatz kommen. Das zweite, permanent aktive, berührungslos wirkende Sensorteilsystem umfasst für jeden Lichtstrahl 31 dann z. B. eine kombinierte Sende- und Empfangseinheit 38; 39 (anstatt Sender 38). Der Lichtstrahl 31 wird dann von einem gegenüberliegenden Reflektor 39' (anstatt Empfänger 39) zurück zur Sende- und Empfangseinheit 38; 39 geworfen. Diese Strahlführung kann auch bei den Lichtstrahlen 31 des Lichtgitters 33 verwendet werden, wobei dann ebenfalls der Sender 36 durch eine Sende- und Empfangseinheit 36; 37 und der Empfänger 37 durch einen Reflektor 37' ersetzt ist. Bei dem zweiten, permanent aktiven Sensorteilsystem und/oder bei dem Lichtgitter 33 können stattdessen auch Einweglichtschranken, bei denen Sender 36 und Empfänger 37 einander gegenüberliegend angeordnet sind, eingesetzt werden. Bei alternativen Ausführungsformen können sämtliche Lichtstrahlen 31; 32 vom Lichtgitter 33 und dem zweiten permanent aktiven Sensorteilsystem jeweils genau einen Sender 36 und einen Empfänger 37 aufweisen. In diesen Fällen werden zur Führung der Lichtstrahlen 31; 32 mehrere Umlenkspiegel benötigt. Als Sender 36; 38 kann eine Infrarotstrahlung oder sichtbares Licht abgebende Leuchtdiode oder Laserdiode und als Empfänger 37; 39 ein Fototransistor zum Einsatz kommen. Als vorteilhaft hat es sich erwiesen, wenn die Position der Sende- und Empfangseinheiten 36, 37; 38, 39 sowie der Reflektoren 39'; 37' verändert werden kann.

Eine durch eine Vielzahl oder alle Lichtstrahlen 31 des Lichtgitters 33 gebildete Ebene E kann in einer vorteilhaften Ausführung eine vertikale, entlang der abzusichernden Grenze des Zugangs 16 verlaufende Ebene bilden, d. h. mit einer entlang der zu sichernden Grenze verlaufenden vertikalen Ebene S zusammen fallen. Ein in Transportrichtung T einlaufendes Objekt mit vertikaler Vorderkante unterbricht auf diese Weise die Lichtstrahlen 31; 32 gleichzeitig. Einer versehentlich eintretenden Person wird dies jedoch nicht gelingen.

In einer besonders bevorzugten Ausführung des Lichtgitters 33 verläuft eine durch eine Mehrzahl oder alle Lichtstrahlen 31 des Lichtgitters 33 gebildete Ebene E geneigt zu einer vertikalen, z. B. parallel zur abzusichernden Grenze des Zugangs 16 verlaufenden Ebene S. Ein in Transportrichtung T einlaufendes Objekt mit vertikaler Vorderkante unterbricht auf diese Weise die Lichtstrahlen 31 nacheinander in stetiger Reihenfolge. Einer versehentlich eintretenden Person wird dies jedoch nicht gelingen. Geringfügige Schwankungen in der vertikalen Flucht, wie sie beispielsweise durch Wickelfehler verursacht sein können, werden durch den Schrägversatz benachbarter Lichtstrahlen 31 "verziehen". Die "Auflösung" bzw. die "Toleranz" kann hierbei durch den Abstand der Lichtstrahlen 31 und/oder den Neigungswinkel ϕ zwischen der Ebene E und der Vertikalen optimiert werden. Die Lichtstrahlen 31 (d. h. auch die Sender 36, z. B. auf einer eine Baueinheit bildenden Lichtleiste 47 bzw. die Empfänger 37 auf einer eine Baueinheit bildenden Sensorleiste 48) sind z. B., vorzugsweise äquidistant, in einem Abstand von 20 bis 100 mm, insbesondere 30 bis 60 mm, zueinander angeordnet. Der Neigungswinkel ϕ liegt z. B. zwischen 8° und 25°, vorzugsweise bei 12° bis 18°.

Durch das geneigt angeordnete Lichtgitter 33 in Verbindung mit diskret in der Höhe und in Transportrichtung T voneinander beabstandeten Lichtstrahlen 31 wird ein geringfügiger und über einen lediglich kleinen Bereich reichender Vorzeichenwechsel in der Steigung der durchtretenden Objektkante bzw. der von der Seite her erkennbaren Einhüllenden "verziehen". Exemplarisch ist dies in Fig. 6 verdeutlicht, wobei Fig. 6 a) ein regelmäßiges erlaubtes Objekt, b) ein zulässiges Objekt mit geringfügiger Abweichung in der vorlaufenden Objektkante (z. B. Eindellung) und schräg abfallender Unterkante und c) eine unzulässige Form mit nicht stetig verlaufender Signalfolge darstellt.

Die unterschiedlichen Sender 36; 38 und Empfänger 37; 39 sowie ggf. vorgesehene Muting - Sensoren 34; 44 sind vorteilhaft in zwei den Zugang 16 seitlich begrenzenden, sich gegenüber stehenden Rahmenteilen 42; 43 oder Säulen 42; 43 angeordnet, welche auch Teile sich anschließender Absperreinrichtungen 14 sein können. Hierbei können Sensoren 34; 44 für das Muting auch auf lediglich einer der beiden Seiten angeordnet sein, wenn gewährleistet ist, dass Reflexionsstreifen des zusammen wirkenden Objektes immer zumindest auf der dieser Seite zugewanden Seite vorhanden sind.

Durch den nach "außen" gezogenen Sicherheitsbereich 17 kann eine Durchgangsbreite b16, z. B. Breite b16 des überwachten Zugangs 16 gegenüber einer ggf. ansonsten durch benachbarte, ortsfeste Hindernisse 45, beispielsweise benachbarte Aggregate und/oder Gebäudeteile wie z. B. Gebäudemauern oder insbesondere Gebäudestützen 45 in sog. "Rollenkellern" begrenzten Breite deutlich erhöht werden, wodurch auch stärkere Rollen 03 automatisch anlieferbar sind.

In Weiterbildung kann die dem Sensorsystem zugeordnete Signalverarbeitungsroutine auch mit einer Rechen- und/oder Speichereinrichtung eines übergeordneten Rollentransportsystems und/oder der Steuerung des Rollenwechslers 01 und/oder einer Steuerung des äußeren Beschickungskreises in der Weise verbunden sein, dass dort vorliegende Informationen über die Größe/Breite der anzuliefernden Rolle 03 in die Bewertung hinsichtlich der Zulässigkeit des Durchtritts herangezogen werden bzw. werden können.

In allen Fällen kann, wenn durch die Schutzeinrichtung, d. h. durch das Sensorsystem oder ein Sensorteilsystem ein außerplanmäßiger bzw. unzulässiger Durchtritt durch den überwachten Zugang 16 festgestellt wird, ein Störungssignal erzeugt und hierdurch ein ggf. bevorstehender oder laufender Transport- oder Übergabevorgang durch entsprechende Signalverarbeitung über entsprechende, mit dem inneren und/oder äußeren Beschickungskreis signaltechnisch verbundene Steuermittel abgebrochen oder ein kontrollierter Abbruch zumindest eingeleitet werden. Für die Verletzung (Störung) unterschiedlicher Sensorteilsysteme oder für unterschiedliche Verletzungsformen eines Sensorsystems oder-teilsystems können unterschiedliche, durch die Verletzung (Störung) auszulösende Maßnahmen vorgesehen sein. Es kann auch vorgesehen sein, dass in speziellen, oder in sämtlichen Störfällen eine optische und/oder akustische Warneinrichtung 41, z. B. Warnleuchte und/oder Sirene, aktiviert wird, welche vorzugsweise in direkter Sichtweite zum Zugang 16, insbesondere in unmittelbarer Nähe zum bzw. direkt am Zugang 16 angeordnet ist.

Bei dem durch die Bedienperson beabstandet vom Rollenwechsler 01 erreichbaren Bedienelement 18 handelt es sich vorzugsweise nicht lediglich um eine Einrichtung mit eng begrenzten Einflussmöglichkeiten, wie sie beispielsweise Notfunktionen darstellen, sondern um eine vollwertige Bedientafel 18, welche zumindest die Funktionen einer direkt am Rollenwechsler 01 angeordneten Bedientafel 18 mit Funktionen zum Rollenwechsler 01 selbst und zu einem inneren Beschickungskreis (z. B. einem Transfer- und/oder Hubtisch 09 und/oder einem Transportmittel 11; 13), und vorzugsweise auch mit Funktionen zu Rollenanforderungen aus einem Lager oder Speicher aufweist. Die Bedientafel 18 mit ihren Funktionen ist vorzugsweise einem bestimmten Rollenwechsler 01 zugeordnet und, zwar ggf. mechanisch lösbar, jedoch betriebsmäßig ortsfest angeordnet.

Eine Rolle 03 kann beispielsweise mittels des äußeren Beschickungskreises an die Übergabestelle 12 transportiert werden. Dabei befindet sich die Rolle 03 bevorzugt bereits auf dem als Rollwagen 11 oder AGV 11 ausgebildeten ersten Transportmittel 11. An der Übergabestelle 12 wird die Rolle 03 zusammen mit dem ersten Transportmittel 11 auf das zweite Transportmittel 52, also bevorzugt den Transfer- und/oder Hubtisch 09 bewegt, beispielsweise durch Schienen 52, die auf dem Transfer- und/oder Hubtisch 09 angeordnet sind und bevorzugt zumindest in entsprechenden Positionen eine Verlängerung ortsfester Scheinen bilden. Der Transfer- und/oder Hubtisch 09 wird dann in einer Richtung, die bevorzugt senkrecht zu einer Richtung liegt, in der das erste Transportmittel 11 auf den Transfer- und/oder Hubtisch 09 bewegt wurde, bewegt, beispielsweise von dem Rollenwechsler 01 weg, beispielsweise in einer horizontalen Richtung, die senkrecht zu einer Rotationsachse einer in dem Rollenwechsler 01 aufgeachsten Rolle 03 angeordnet ist. Das als der Transfer und/oder Hubtisch 09 ausgebildete zweite Transportmittel 52 wird dabei beispielsweise in eine von bevorzugt mehreren Übergabepositionen 54 bewegt. Sobald der Transfer- und/oder Hubtisch 09 sich in einer Übergabeposition 54 befindet, kann das erste Transportmittel 11 beispielsweise wiederum entlang der auf dem Transfer- und/oder Hubtisch 09 angeordneten und in der entsprechenden Speicherposition 53 fortgesetzten Schiene 52, in eine Speicherposition 53 bewegt werden. Der Transfer- und/oder Hubtisch 09 kann dann wieder in andere Positionen verschoben werden. Zu einem späteren Zeitpunkt kann der Transfer- und/oder Hubtisch 09 wieder in die gleiche Übergabeposition 54 gebracht werden und das erste Transportmittel 11 kann mitsamt der darauf angeordneten Rolle 03 auf den Transfer- und/oder Hubtisch 09 gebracht werden. Der Transfer- und/oder Hubtisch 09 wird dann in den Aufnahme- und/oder Abgabebereich des Rollenwechslers 01 bewegt und dort wird mittels der Tragarme 02 die Rolle 03 in den Rollenwechsler 03 aufgenommen. In einer anderen Ausführungsform wird unter Umgehung jeglicher Speicherposition 53 eine Rolle 03 gleich von der Übergabestelle 12 mittels des Transfer- und/oder Hubtisches 09 in den Aufnahme- und/oder Abgabebereich des Rollenwechslers 01 bewegt und dort bevorzugt von dem Rollenwechsler 01 aufgenommen.

Innerhalb des Sicherheitsbereichs 17 ist bevorzugt eine weitere Sicherheitszone 57 eingerichtet, die einem Schutz von Bedienpersonen im Fall eines Berstens einer nahezu oder vollständig aufgebrauchten Rolle 03 dient. Bei Rollen 03 mit großer axialer Länge, beispielsweise sechs Seiten in einem Broadsheet-Format nebeneinander in Richtung der Rotationsachse der Rolle 03 breiten Rollen 03, kann ein solches Bersten mit abnehmendem Rollendurchmesser vorkommen, insbesondere kurz bevor der Bedruckstoff der Rolle 03 aufgebraucht ist. Um Bedienpersonen vor umher fliegenden Trümmern zu schützen, ist die weitere Sicherheitszone 57 in alle Raumrichtungen abgegrenzt.

In einer Ausführungsform ist die Sicherheitszone 57 in zumindest einer Richtung, die beispielsweise eine von dem Transfer- und/oder Hubtisch 09 aus gesehen axiale Richtung der Rolle 03 sein kann, durch eine zweite Schutzabdeckung 56 begrenzt, bevorzugt von dem Sicherheitsbereich 17 und/oder dem Zwischenlager 51 abgegrenzt. Die zweite Schutzabdeckung 56 kann bewegbar ausgebildet sein, insbesondere relativ zum Rollenwechsler bewegbar. Insbesondere verschließt die zweite Schutzabdeckung 56 in einem Betriebszustand zumindest eine erste Seitenöffnung der Sicherheitszone 57 zumindest teilweise und bevorzugt vollständig und gibt die zumindest eine Seitenöffnung der Sicherheitszone 57 in einem anderen Betriebszustand frei. Seitenöffnungen weisen bevorzugt Abmessungen von zumindest 100 cm in vertikaler Richtung auf. Seitenöffnungen weisen bevorzugt Abmessungen von zumindest 100 cm in horizontaler Richtung auf. Dadurch können Rollen 03 parallel zu ihren Rotationsachsen durch Seitenöffnungen bewegt werden. Die zweite Schutzabdeckung 56 ist beispielsweise als zumindest ein Tor 56 und/oder Rolltor 56 und/oder Rollgitter 56 und/oder Fallgitter 56 und/oder Kunststoffvorhang 56 und/oder Netz 56 ausgebildet ist. Eine solche zweite Schutzabdeckung 56 ist bevorzugt nur dann geöffnet, wenn eine Rolle 03 durch die entsprechende Seitenöffnung bewegt werden muss, beispielsweise um in das Zwischenlager 51 und/oder an den Transfer- und/oder Hubtisch 09 bewegt zu werden. Bevorzugt sind zwei derartige zweite Schutzabdeckungen 56 an sich gegenüberliegenden Seiten der Sicherheitszone 57 angeordnet, so dass die eine die erste Seitenöffnung zum Einführen frischer Rollen 03 absichert und die andere eine zweite Seitenöffnung zum Abführen verbrauchter Rollen 03 bzw. leerer Hülsen.

Eine Abgrenzung der Sicherheitszone 57 nach oben ist bevorzugt starr angeordnet, kann aber in sich flexibel und/oder elastisch sein, um eine kinetische Energie umher fliegender Trümmer besonders gut absorbieren zu können. In zumindest einer horizontalen Richtung ist die Sicherheitszone 57 durch den Rollenwechsler 01 selbst begrenzt.

In einer ersten Ausführungsform des Rollenwechslers 01 ist in einer weiteren, bevorzugt von dem Rollenwechsler 01 abgewandten horizontalen Richtung die Sicherheitszone 57 bevorzugt durch eine Fangeinrichtung 58 begrenzt, die mit dem zweiten Transportmittel 52 verbunden und insbesondere mit diesem gemeinsam verfahrbar ist. Bevorzugt ist die Fangeinrichtung 58 ausschließlich mit Bestandteilen des zweiten Transportmittels 52 verbunden und/oder vollständig zusammen mit dem zweiten Transportmittel 52 bewegbar. Dies gilt bevorzugt auch dann, wenn das zweite Transportmittel 52 als Transfer- und/oder Hubtisch 09 ausgebildet ist. Die Fangeinrichtung 58 ist bevorzugt, abgesehen von einer möglichen Schwenkbewegung, in einer Richtung bewegbar, die senkrecht zu einer Rotationsachse einer in dem Rollenwechsler 01 aufgeachsten Rolle 03 liegt. Weiter bevorzugt ist die Richtung eine horizontale Richtung. Die Fangeinrichtung 58 kann beispielsweise als eine starre oder zumindest teilweise elastische Wand 58 oder bevorzugt als ein Zaun 58 ausgebildet sein, der von einer Reihe von Stützen und/oder von einem Rahmen getragen wird. Durch die gemeinsame Verfahrbarkeit des zweiten Transportmittels 52 und der Fangeinrichtung 58 ist gewährleistet, dass die Sicherheitszone 57 ausschließlich und immer dann in der durch die Fangeinrichtung 58 gesicherten Richtung geöffnet wird, wenn eine solche Öffnung zweiter Art notwendig ist, beispielsweise wenn eine Rolle 03 aus einer Speicherposition 53 des Zwischenspeichers 51 auf den Transfer- und/oder Hubtisch 09 innerhalb der Sicherheitszone 57 oder eine zum Teil aufgebrauchte Rolle 03 von dem Transfer- und/oder Hubtisch 09 in eine Speicherposition 53 des Zwischenspeichers 51 transportiert werden soll. Die Fangeinrichtung 58 ist also die Öffnung zweiter Art verschließend oder verschließfähig, bevorzugt vollständig verschließend oder verschließfähig ausgebildet. Die Öffnung zweiter Art weist in vertikaler Richtung eine Abmessung von zumindest 100 cm auf. Die Öffnung zweiter Art weist in horizontaler Richtung eine Abmessung von zumindest 200 cm auf. Auf diese Weise können Rollen 03, die mit ihrer Rotationsachse in horizontaler Richtung ausgerichtet sind, in einer Richtung senkrecht zu ihrer Rotationsachse durch die Öffnung zweiter Art bewegt werden.

Beispielsweise wird das zweite Transportmittel 52 in eine Übergabeposition 54 gebracht, woraufhin ein erstes Transportmittel 11 zusammen mit einer darauf angeordneten Rolle 03 aus einer Speicherposition 53 heraus und auf das in der Übergabeposition 54 befindliche zweite Transportmittel 52 übergeben wird. Das zweite Transportmittel 52 und die daran angeordnete Fangeinrichtung 58 werden dann zusammen mit dem ersten Transportmittel 11 und der Rolle 03 in die Sicherheitszone 57 bewegt. Dabei wird zum einen die Rolle 03 zusammen mit dem ersten Transportmittel 11 auf dem Transfer- und/oder Hubtisch 09 in den Aufnahme- und/oder Abgabebereich des Rollenwechslers 01 transportiert und gleichzeitig die Öffnung zweiter Art der Sicherheitszone 57 geschlossen. Nun kann ein Aufachsen der Rolle 03 vorgenommen werden, während die Sicherheitszone 57 vollständig geschlossen ist. Die zweiten Schutzabdeckungen 56 müssen für diesen Vorgang gar nicht erst geöffnet werden.

Bevorzugt weist das zweite Transportmittel 52 und/oder der Transfer- und/oder Hubtisch 09 eine Schwenkvorrichtung 59, beispielsweise eine Drehscheibe 59 auf, mittels der zumindest Teile des Transfer- und/oder Hubtisches 09 und/oder zumindest Teile des zweiten Transportmittels 52 und/oder zumindest Teile des die Rolle 03 tragenden ersten Transportmittels 11 um eine vertikale Achse schwenkbar gelagert sind. Auf diese Weise können die genannten schwenkbar gelagerten Bestandteile, zumindest aber die Rolle 03 mindestens zwei verschiedene horizontale Winkellagen auf dem Transfer- und/oder Hubtisch 09 einnehmen, die sich bevorzugt um bis zu 180° und mehr unterscheiden können. Dadurch ist zum einen eine Ausrichtung der Rolle 03 bei einer etwaigen Schieflage, beispielsweise um wenige Grad möglich, so dass die Aufnahmeeinrichtungen 07 optimal in axialer Richtung in entsprechende Öffnungen der Rolle 03 eingreifen können. Zudem können Rollen 03, die in einer bestimmten Lage an der Übergabestelle 12 ankommen, mittels der Schwenkvorrichtung 59 um beispielsweise zumindest 180° geschwenkt werden, wodurch ein Ausgleichen von zuvor entstandenen Fehlern möglich ist. Solche Fehler können beispielsweise an einer Auspackstation 61 stattfinden, wenn hier eine Rolle 03 von vornherein falsch orientiert abgelegt und ausgepackt wird. Eine solche Auspackstation 61 befindet sich bevorzugt außerhalb des Sicherheitsbereichs 17, so dass an der Auspackstation 61 Bedienpersonen arbeiten können, ohne in den Sicherheitsbereich 17 eindringen zu müssen. Bevorzugt ist zumindest eine Schiene von der zumindest einen Auspackstation 61 zu dem zumindest einen Zugang 16 verlaufend angeordnet. Es ist auch denkbar, dass ein Transfer- und/oder Hubtisch 09 und/oder ein Zwischenlager 51 einer Belieferung zweier sich gegenüberliegender Rollenwechsler 01 dient und daher Rollen 03 aus dem Zwischenlager 51 in unterschiedlichen Ausrichtungen auf dem Transfer- und/oder Hubtisch 09 anordenbar sein müssen. In einer Ausführungsform verlaufen Schienen für erste Transportmittel 11 von einer Auspackstation 61 aus zu zumindest zwei unterschiedlichen Zwischenlagern 51 zweier unterschiedlicher Rollenwechsler 01. Dies ermöglicht eine Einsparung von Kosten und ein besonders effektives Arbeiten.

Die Schwenkvorrichtung 59, beispielsweise Drehscheibe 59, kann bevorzugt auf dem zweiten Transportmittel 52 angeordnet sein oder als Teil des zweiten Transportmittels 52 ausgebildet sein. In einer bevorzugten Ausführungsform ist die Schwenkvorrichtung 59 zumindest teilweise als Drehscheibe 59 oder Drehkranz 59 ausgebildet und steht mit einem Antrieb in Wirkverbindung. Bevorzugt weist die Schwenkvorrichtung 59 zumindest ein außen und/oder innen verzahntes Zahnrad auf und ist über Wälzkörper und/oder Gleitkörper gelagert. Der Antrieb kann beispielsweise ein hydraulischer Antrieb oder bevorzugt ein elektrischer Antriebsmotor sein, der weiter bevorzugt lagegeregelt ist. Die Schwenkvorrichtung 59 ist bevorzugt derart angeordnet und ausgebildet, dass mittels der Schwenkvorrichtung 59 ein als Schiene 52 ausgebildeter Teil des zweiten Transportmittels 52 gegenüber einem restlichen Teil des zweiten Transportmittels 52 um eine bevorzugt vertikale Achse geschwenkt werden kann, bevorzugt um zumindest 180°.

Eine Drehung einer um 180° verdrehtorientierten Rolle 03 kann dabei beispielsweise stattfinden, indem die Rolle 03 zunächst in ihrer verdrehten Orientierung über die Übergabestelle 12 in das Zwischenlager 51 eingebracht wird und dann analog zu dem oben Beschriebenen auf das als Transfer- und/oder Hubtisch 09 ausgebildete zweite Transportmittel 52 verlagert wird. Mittels der entsprechenden Schwenkvorrichtung 59, beispielsweise einer als Bestandteil des Transfer- und/oder Hubtisches 09 angeordneten Drehscheibe 59, wird die Rolle 03 dann um 180° geschwenkt. Dazu wird die Schwenkvorrichtung 59, die sich zunächst in einer ersten Schwenklage befindet, um 180° gedreht, so dass sie sich im Anschluss in einer zweiten Schwenklage befindet. Die erste Schwenklage und die zweite Schwenklage unterscheiden sich also bevorzugt durch eine um 180° um eine vertikale Achse verschwenkte Anordnung der Schwenkvorrichtung 59. Dabei wird aus Platzgründen bevorzugt die Fangeinrichtung 58 mit geschwenkt, so dass, je nach vorangehender Ausrichtung, nach dem Schwenkvorgang die Fangeinrichtung 58 zwischen der Rolle 03 und dem Rollenwechsler 59 angeordnet ist. Der Transfer- und/oder Hubtisch 09 wird nun oder schon zuvor an eine Übergabeposition 54 bewegt, von wo aus die nun richtig orientierte Rolle 03 in eine leere Speicherposition 53 bewegt wird. Sobald der Transfer- und/oder Hubtisch 09 leer ist, wird die entsprechende Schwenkvorrichtung 59 und damit auch die Fangeinrichtung 58 erneut um 180° geschwenkt, also aus der zweiten Schwenklage wieder in die erste Schwenklage gebracht. Nun oder zu einem späteren Zeitpunkt kann die richtig orientierte Rolle 03 der Speicherposition 53 entnommen und dem richtig orientierten Transfer- und/oder Hubtisch 09 zugeführt werden, um dann in den Aufnahme- und/oder Abgabebereich des Rollenwechslers 01 bewegt zu werden. Insbesondere wird bei diesem Vorgehen die Rolle 03 von dem zweiten Transportmittel 52 in eine Speicherposition 53 übergeben, während sich die Schwenkvorrichtung 59 in der zweiten Schwenklage befindet und wird die Rolle 03 von der langfristeigen Speicherposition 53 an das zweite Transportmittel 52 übergeben, während sich die Schwenkvorrichtung in der ersten Schwenklage befindet.

Es ist natürlich ebenso möglich, eine falsch orientierte Rolle 03 in einer Speicherposition 53 einzulagern, die Schwenkvorrichtung des leeren Transfer- und/oder Hubtischs 09 um 180° um die vertikale Achse aus der ersten Schwenklage in die zweite Schwenklage zu schwenken, die Rolle 03 wieder auf den Transfer- und/oder Hubtisch 09 zu verlagern und dann die Schwenkvorrichtung 59 des Transfer- und/oder Hubtischs 09 zusammen mit der falsch orientierten Rolle 03 um 180° um die oder eine andere vertikale Achse zu schwenken und somit die Schwenkvorrichtung 59 aus der zweiten Schwenklage wieder in die erste Schwenklage zu verschwenken. Dadurch ist bevorzugt die Rolle 03 richtig orientiert und zwischen dem Rollenwechsler 01 und der Fangeinrichtung 58 angeordnet. Insbesondere wird bei diesem Vorgehen die Rolle 03 von dem zweiten Transportmittel 52 in eine Speicherposition 53 übergeben, während sich die Schwenkvorrichtung 59 in der ersten Schwenklage befindet und wird die Rolle 03 von der langfristeigen Speicherposition 53 an das zweite Transportmittel 52 übergeben, während sich die Schwenkvorrichtung in der zweiten Schwenklage befindet.

Bevorzugt werden Rollen 03 spätestens an der Auspackstation auf erste Transportmittel 11 angeordnet, auf denen sie in das Zwischenlager 51 transportiert werden und auf denen sie im Zwischenlager 51 in Speicherpositionen 53 angeordnet werden und auf denen sie auf den Transfer- und/oder Hubtisch 09 bewegt werden und von denen sie mittels der Aufnahmeeinrichtungen 07 des Rollenwechslers 01 abgehoben werden.

Bevorzugt ergibt sich demnach der Rollenwechsler 01 mit Sicherheitseinrichtung, wobei an den Rollenwechsler 01 angrenzend ein von einer Umgebung durch den Rollenwechsler 01 und/oder zumindest ein weiteres Aggregat und/oder zumindest eine Absperreinrichtung 14 abgegrenzter, durch zumindest einen Zugang 16 betretbarer Sicherheitsbereich 17 ausgebildet ist und wobei der Sicherheitsbereich 17 ein Zwischenlager 51 aufweist, das, abgesehen von zumindest einem Zuführgleis und zumindest einem gegebenenfalls vorhandenen Abführgleis, zumindest eine Speicherposition 53 für zumindest eine Rolle 03 und zumindest eine, der zumindest einen Speicherposition 53 zugeordnete Übergabeposition 54 aufweist und wobei innerhalb des Sicherheitsbereichs 17 die Sicherheitszone 57 angeordnet ist, die bevorzugt in zumindest einer Richtung durch die zweite Schutzabdeckung 56 von dem Sicherheitsbereich 17 abgetrennt oder abtrennbar ist.

Bevorzugt sind zumindest zwei derartige Speicherpositionen 53 angeordnet und weiter bevorzugt mehr als zwei Speicherpositionen 53. Mehrere Speicherpositionen 53 sind bevorzugt in einer Richtung nebeneinander angeordnet, die parallel zu einer Richtung liegt, in der das zweite Transportmittel 52 bewegbar ist. Die zumindest eine Absperreinrichtung 14 ist bevorzugt derart ausgebildet, dass sie Personen physisch an einem Passieren der Absperreinrichtung 14 hindert. Bevorzugt ist die zumindest eine Absperreinrichtung 14 nicht ausschließlich als Markierung und/oder Beschriftung ausgebildet und weist bevorzugt eine Abmessung in einer vertikalen Richtung auf, die zumindest 50 cm, weiter bevorzugt zumindest 100 cm und noch weiter bevorzugt zumindest 150 cm beträgt.

Bevorzugt zeichnet sich der Rollenwechsler 01 dadurch aus, dass sich die Bedieneinrichtung 18 des Rollenwechslers 01 baulich getrennt vom Rollenwechsler 01 befindet und zwar bevorzugt an dem außerhalb des Sicherheitsbereichs 17 und/oder in einer Entfernung von höchstens 1 m von Begrenzungen des Sicherheitsbereichs 17 liegenden Ort.

Bevorzugt zeichnet sich der Rollenwechsler 01 weiterhin dadurch aus, dass zumindest eine Rolle 03 auf einem ersten Transportmittel 11 angeordnet oder anordenbar ist und dass das erste Transportmittel 11 auf dem zweiten, in dem Sicherheitsbereich 17 angeordneten Transportmittel 52 angeordnet oder anordenbar ist und weiter bevorzugt dass auf dem zweiten Transportmittel 52 angeordnete erste Transportmittel 11 und/oder Rollen 03 mittels der Schwenkvorrichtung 59 um eine vertikale Achse schwenkbar angeordnet sind.

Bevorzugt zeichnet sich der Rollenwechsler 01 weiterhin dadurch aus, dass zumindest ein Teil der Schwenkvorrichtung 59 sowohl mit als auch ohne auf dem zweiten Transportmittel 52 angeordnete Rolle 03 um jeweils zumindest 180° um die vertikale Achse schwenkbar angeordnet ist.

Bevorzugt zeichnet sich der Rollenwechsler 01 weiterhin dadurch aus, dass die Fangeinrichtung 58 ebenfalls mittels der Schwenkvorrichtung 59 um zumindest 180° um die vertikale Achse schwenkbar angeordnet ist.

Bevorzugt zeichnet sich der Rollenwechsler 01 weiterhin dadurch aus, dass das zweite Transportmittel 52 zumindest teilweise als Transfer- und/oder Hubtisch 09 ausgebildet ist, von dem aus Rollen 03 von dem Rollenwechsler 01 aufnehmbar sind.

Bevorzugt zeichnet sich der Rollenwechsler 01 weiterhin dadurch aus, dass das zweite Transportmittel 52 in zumindest einer Übergabeposition 54 angeordnet oder anordenbar ist und dass in dieser zumindest einen Übergabeposition 54 eine Rolle 03 in zwei Richtungen zwischen jeweils einer Speicherposition 53 des Zwischenlagers 51 und dem zweiten Transportmittel 52 austauschbar ist.

Bevorzugt zeichnet sich der Rollenwechsler 01 weiterhin dadurch aus, dass der zumindest eine Zugang 16 sensorisch überwacht ist und weiter bevorzugt eine Schutzeinrichtung mit wenigstens einem mindestens einen Sender 36; 38 und mindestens eine Empfänger 37; 39 für elektromechanische Strahlung oder Schallwellen aufweisenden Sensorsystem und mit einer Auswerteeinrichtung zur logischen Signalverarbeitung derart aufweist, dass eine verbotene Unterbrechung wenigstens eines vom Sender 36; 39 ausgesandten und vom betreffenden Empfänger 37; 38 wahrzunehmenden Signals eine Signaländerung am Ausgang des Sensorsystems bedingt, und dass die Auswerteeinheit schaltungstechnische und/oder Rechenmittel derart aufweist, dass infolge der Signaländerung ein Alarm ausgelöst und/oder eine Bewegung von Tragarmen 02 gestoppt und/oder eine Bewegung einer zu transportierenden Rolle 03 gestoppt werden kann.

Ein Verfahren zur Korrektur der Ausrichtung der ersten Rolle 03 relativ zu dem Rollenwechsler 01 zeichnet sich dann dadurch aus, dass die erste Rolle um 180° um eine vertikale Achse geschwenkt wird, wobei die erste Rolle 03 auf dem ersten Transportmittel 11 liegt und wobei das erste Transportmittel 11 während es auf dem zweiten Transportmittel 52 liegt, durch zumindest teilweises Schwenken der Schwenkvorrichtung 59 geschwenkt wird, die von dem zweiten Transportmittel 52 getragen wird und/oder die Teil des zweiten Transportmittels 52 ist und wobei die Schwenkvorrichtung 59 die erste Rolle 03 und/oder das die erste Rolle 03 tragende erste Transportmittel 11 trägt, und dass in einem zumindest drei Teilschritte umfassenden Schritt zum Schwenken des zweiten Transportmittels 52 (Schritt a) in einem ersten Teilschritt das erste Transportmittel 11 zusammen mit der ersten Rolle 03 von dem zweiten Transportmittel 52 aus in eine Speicherposition 53 eines Zwischenlagers 51 bewegt wird und zu einem späteren Zeitpunkt in einem zweiten Teilschritt zumindest ein Teil der Schwenkvorrichtung 59 um 180° um die oder eine andere vertikale Achse geschwenkt wird und dabei bevorzugt, von einer ersten Schwenklage in eine zweite Schwenklage oder von der zweiten Schwenklage in die erste Schwenklage gebracht wird und zu einem noch späteren Zeitpunkt in einem dritten Teilschritt das erste Transportmittel 11 zusammen mit der ersten Rolle 03 von der Speicherposition 53 des Zwischenlagers 51 aus auf das zweite Transportmittel 52 bewegt wird. In dem zweiten Teilschritt wird dabei zumindest der Teil der Schwenkvorrichtung 59 ohne die erste Rolle 03 geschwenkt, da sich die Rolle 03 in der Speicherposition 53 des Zwischenlagers 51 befindet. Für die Durchführung des Verfahrens ist es unerheblich, ob es sich um eine Speicherposition 53 des Zwischenlagers 51 oder Halteposition handelt. Bevorzugt wird jedoch eine Speicherposition 53 des Zwischenlagers 51 verwendet, um Platzprobleme zu vermeiden und einen laufenden Betrieb des Rollenwechslers nicht zu stören. Solange keine Gefahr eines Berstens einer Rolle 03 besteht, kann nämlich die Ausrichtung der ersten Rolle 03 auch korrigiert werden, solange eine andere Rolle 03 im Rollenwechsler 01 abgespult wird oder zumindest angeordnet ist.

Bevorzugt wird vor oder nach dem Schritt zum Schwenken des zweiten Transportmittels 52 (Schritt a) in einem Schritt zum Schwenken der ersten Rolle 03 (Schritt b) das erste Transportmittel 11 zusammen mit der darauf angeordneten ersten Rolle 03 auf dem zweiten Transportmittel 52 mittels der Schwenkvorrichtung 59 um die oder eine andere vertikale Achse um 180° geschwenkt.

In einer Ausführungsform werden bevorzugt der Schritt zum Schwenken des zweiten Transportmittels 52 (Schritt a) und der Schritt zum Schwenken der ersten Rolle 03 (Schritt b) direkt nacheinander ausgeführt, also ohne, dass in der Zwischenzeit ein anderes erstes Transportmittel 11 auf dem zweiten Transportmittel 52 angeordnet und/oder von diesem entfernt wird.

Bevorzugt wird entweder in dem Schritt zum Schwenken des zweiten Transportmittels 52 (Schritt a) die Schwenkvorrichtung 59 aus der ersten Schwenklage in die zweite Schwenklage verschwenkt und wird zu einem späteren Zeitpunkt in dem Schritt zum Schwenken der ersten Rolle 03 (Schritt b) die Schwenkvorrichtung 59 aus der zweiten Schwenklage in die erste Schwenklage verschwenkt, oder es wird in dem Schritt zum Schwenken des zweiten Transportmittels 52 (Schritt a) die Schwenkvorrichtung 59 aus der zweiten Schwenklage in die erste Schwenklage verschwenkt und wird zu einem früheren Zeitpunkt in dem Schritt zum Schwenken der ersten Rolle 03 (Schritt b) die Schwenkvorrichtung 59 aus der ersten Schwenklage in die zweite Schwenklage verschwenkt. Das bedeutet, dass bevorzugt eine Schwenklage der Schwenkvorrichtung 59 vor dem Schritt zum Schwenken des zweiten Transportmittels 52 (Schritt a) mit der Schwenklage der Schwenkvorrichtung 59 nach dem Schritt zum Schwenken der ersten Rolle 03 (Schritt b) übereinstimmt und dass eine Schwenklage der Schwenkvorrichtung 59 nach dem Schritt zum Schwenken des zweiten Transportmittels 52 (Schritt a) mit einer Schwenklage der Schwenkvorrichtung 59 vor dem Schritt zum Schwenken der ersten Rolle 03 (Schritt b) übereinstimmt.

Bevorzugt wird vor dem Schritt zum Schwenken des zweiten Transportmittels 52 (Schritt a) in zumindest einem Schritt zur Vorbereitung einer Übergabe (Schritt c) das zweite Transportmittel 52 mit der ersten Rolle 03 in eine Übergabeposition 54 oder zumindest auf eine Übergabeposition 54 zu bewegt.

Bevorzugt wird nach dem Schritt zum Schwenken des zweiten Transportmittels 52 (Schritt a) in zumindest einem zumindest teilweisen Schritt zur Zuführung der ersten Rolle 03 zum Rollenwechsler 01 (Schritt d) das zweite Transportmittel 52 und das darauf angeordnete erste Transportmittel 11 und die darauf angeordnete erste Rolle 03 auf den Aufnahme- und/oder Abgabebereich des Rollenwechslers 01 zu bewegt.

Bevorzugt wird nach dem zumindest einen Schritt zur Zuführung der ersten Rolle 03 zum Rollenwechsler 01 (Schritt d) in einem Schritt zum Aufachsen (Schritt e) die erste Rolle 03 in dem Aufnahme- und/oder Abgabebereich von Aufnahmeeinrichtungen 07 des Rollenwechslers 01 aufgenommen.

Bevorzugt wird vor dem Schritt zur Vorbereitung der Übergabe (Schritt c) und vor dem Schritt zum Schwenken der ersten Rolle 03 (Schritt b) in einem Schritt zum Aufladen der ersten Rolle 03 das erste Transportmittel 11, auf dem die erste Rolle 03 angeordnet ist, auf das zweite Transportmittel 52 bewegt.

Bevorzugt wird bei jeder Schwenkbewegung des zweiten Transportmittels 52 und/oder der Schwenkvorrichtung 59 aus der ersten Schwenklage in die zweite Schwenklage oder zurück die an dem zweiten Transportmittel 52 und/oder der Schwenkvorrichtung 59 angeordnete Fangeinrichtung 58 mit geschwenkt.

Es ist möglich, zwischen diesen Schritten und auch zwischen einzelnen Teilschritten des Schritts zum Schwenken des zweiten Transportmittels 52 (Schritt a) eine oder mehrere andere Rollen 03 oder Restrollen oder Hülsen mit dem zweiten Transportmittel 52 zu behandeln und danach das Verfahren für die erste Rolle 03 fortzuführen und/oder abzuschließen.

In einer zweiten, bevorzugten Ausführungsform des Rollenwechslers 01 mit Sicherheitseinrichtung, die im Folgenden beschrieben wird und die abgesehen von dem vorangehend Beschriebenen widersprechenden Merkmalen genauso ausgebildet sein kann, wie die bisher beschriebene erste Ausführungsform, ist zumindest eine erste Schutzabdeckung 62 angeordnet. Die zumindest eine zweite Schutzabdeckung 62 ist beispielsweise als Tor 62, Rolltor 62, Rollgitter 62, Fallgitter 62, Kunststoffvorhang 62 und/oder Netz 62 ausgebildet. Diese zumindest eine erste Schutzabdeckung 62 ist in zumindest einem ersten Betriebszustand die Sicherheitszone 57 nach außen, insbesondere zu dem Sicherheitsbereich 17 hin abgrenzend und verschließend angeordnet. Darunter ist zumindest zu verstehen, dass die zumindest eine erste Schutzabdeckung 62 einen Zutritt von Bedienpersonen zu der Sicherheitszone 57 und einen Austritt von Bruchstücken einer geborstenen Materialrolle 03 verhindernd angeordnet ist. Die zumindest eine erste Schutzabdeckung 62 ist derart angeordnet, dass sie zumindest in dem ersten Betriebszustand bevorzugt im Wesentlichen in einer Ebene liegt, die eine Komponente in vertikaler Richtung aufweist und die eine Komponente aufweist, die parallel zu einer Richtung einer Rotationsachse einer im Rollenwechsler 01 aufgeachsten Materialrolle 03 liegt (Fig. 12 bis 15).

Die zumindest eine erste Schutzabdeckung 62 verschließt in dem ersten Betriebszustand die Sicherheitszone 57 in einer horizontalen Richtung, die vom Rollenwechsler 01 weg weist und die senkrecht zu der Rotationsachse der im Rollenwechsler 01 aufgeachsten Materialrolle 03 liegt. Im Folgenden ist nur noch von einer ersten Schutzabdeckung 62 die Rede, dies soll jedoch auch den Fall einschließen, dass mehrere erste Schutzabdeckungen 62 angeordnet sind, die beispielsweise gemeinsam eine Öffnung 63 verschließen können. Wenn im Vorangegangenen und/oder im Folgenden davon die Rede ist, dass die zumindest eine erste Schutzabdeckung 62 die Öffnung 63 der Sicherheitszone 57 zu dem Sicherheitsbereich 17 hin zumindest teilweise verschließend bewegt wird, so ist alternativ bei entsprechender Richtungsumkehr immer auch möglich, dass die zumindest eine erste Schutzabdeckung 62 die Öffnung 63 der Sicherheitszone 57 zu dem Sicherheitsbereich 17 hin freigebend bewegt wird. Insbesondere können in einem entsprechenden Verfahren beide Schritte in beliebiger Reihenfolge durchgeführt werden.

In einem zweiten, geöffneten Betriebszustand gibt die geöffnete erste Schutzabdeckung 62 die Öffnung 63 frei, die in einer horizontalen Richtung senkrecht zu der Rotationsachse einer im Rollenwechsler 01 aufgeachsten Materialrolle 03 passierbar ist. Die Öffnung 63 ist bevorzugt von dem zweiten Transportmittel 52 passierbar, das bevorzugt als Transfer- und/oder Hubtisch 09 ausgebildet ist. Die Öffnung 63 ist von dem zweiten Transportmittel 52 sowohl dann passierbar, wenn das zweite Transportmittel 52 ein leeres erstes Transportmittel 11 tragend ausgebildet ist, als auch wenn das zweite Transportmittel 52 ein mit einer Materialrolle 03 oder Restrolle beladenes erstes Transportmittel 11 tragend ausgebildet ist. Die Öffnung 63 ist auch von dem den Restrollen- und/oder Resthülsenbehälter 13 tragenden zweiten Transportmittel 52 passierbar. Prinzipiell ist die Öffnung 63 auch von einem leeren zweiten Transportmittel 52 passierbar oder von einem zweiten Transportmittel 52, das nur eine Restrolle oder eine Materialrolle 03 tragend ausgebildet ist. Bevorzugt ist zumindest eine durch die Öffnung 63 hindurchragende Führung angeordnet, so dass das zweite Transportmittel 52 und/oder das erste und das zweite Transportmittel 11; 52 entlang dieser zumindest einen Führung auf einem definierten Weg durch die geöffnete Öffnung 63 hindurch bewegt, insbesondere verfahren werden kann. Die Führung, die bevorzugt als eine Schiene ausgebildet ist, ist bevorzugt horizontal und senkrecht zu der Rotationsachse der in dem Rollenwechsler 01 angeordneten Rolle 03 angeordnet, so dass ein Transportweg einer Rolle 03 in die Sicherheitszone 57 hinein oder aus dieser heraus bevorzugt ebenfalls senkrecht zu der Rotationsachse der in dem Rollenwechsler 01 angeordneten Rolle 03 angeordnet ist.

Der erste, geschlossene Betriebszustand ist bevorzugt dann gegeben, wenn ein Rollenwechsel unmittelbar bevorsteht, weil eine Restrolle einen minimalen Durchmesser erreicht hat, wenn ein Rollenwechsel gerade durchgeführt wird oder wenn ein Rollenwechsel gerade abgeschlossen wurde. Auf diese Weise ist sichergestellt, dass zu allen Zeitpunkten, die eine kritische Situation bezüglich eines Berstens einer Materialrolle 03 darstellen, die Sicherheitszone 57 abgeschlossen ist. Unter einem Rollenwechsel ist dabei insbesondere der Vorgang zu verstehen, dass eine Bedruckstoffbahn von einer ersten Materialrolle 03, die gerade im Rollenwechsler 01 verarbeitet wird, mit einer Bedruckstoffbahn einer zweiten Materialrolle 03 verbunden wird, beispielsweise mittels Klebung, und dass zu einem Zeitpunkt die Bedruckstoffbahn der ersten Materialrolle 03 vollständig von der Hülse dieser ersten Materialrolle 03 getrennt wird. Zumindest danach wird Bedruckstoff also nur noch von der zweiten Materialrolle 03 abgewickelt. Auch eine Schwenkbewegung der Traverse 06 kann bei Bedarf und ausreichenden Platzverhältnissen bevorzugt bei geschlossener erster Schutzabdeckung 62 erfolgen.

Der zweite, geöffnete Betriebszustand ist bevorzugt dann gegeben, wenn ein vorhergehender Rollenwechsel ausreichend lange zurückliegt, so dass keine Gefahr mehr besteht und/oder wenn ein nachfolgender Rollenwechsel zeitlich ausreichend weit entfernt geplant ist und/oder wenn nur Materialrollen 03 mit ausreichend großem Durchmesser in dem Rollenwechsler 01 aufgeachst sind und/oder wenn der Rollenwechsler 01 und insbesondere darin gegebenenfalls angeordnete Materialrollen 03 still stehen, insbesondere keine Materialrolle 03 rotierend angeordnet ist.

Die erste Schutzabdeckung 62 kann unabhängig von und insbesondere zusätzlich zu zweiten Schutzabdeckungen 56 angeordnet sein, die mögliche, aber nicht notwendigerweise angeordnete Seitenöffnungen der Sicherheitszone 57 in axialer Richtung bezüglich einer aufgeachsten Materialrolle 03 abdecken. Erste und zweite Schutzabdeckungen 56; 62 können, abgesehen von ihrer Ausrichtung und ihren Abmessungen gleich ausgebildet sein. Die erste Schutzabdeckung 62 kann zusätzlich oder bevorzugt alternativ zu der oben beschriebenen Fangeinrichtung 58 angeordnet sein. Die Fangeinrichtung 58 kann also zusätzlich zu der ersten Schutzabdeckung 62 die Öffnung 63 zumindest teilweise verschleißend und/oder verschließfähig angeordnet sein. Die erste Schutzabdeckung 62 weist eine Breite auf, die größer ist, als eine größte Abmessung in axialer Richtung einer mit dem Rollenwechsler 01 verarbeitbaren Materialrolle 03. Die erste Schutzabdeckung 62 ist bevorzugt so ausgebildet, dass sie die Öffnung 63 im ersten Betriebszustand zumindest zu 50 %, bevorzugt zumindest zu 75% und weiter bevorzugt vollständig verschließt, insbesondere, wenn zur Abdeckung der Öffnung 63 nur die erste Schutzabdeckung 62 vorgesehen ist.

Die erste Schutzabdeckung 62 ist insofern unabhängig von den ersten und zweiten Transportmitteln 11; 52 bewegbar, als erste Schutzabdeckung 62 und erstes und zweites Transportmittel 11; 52 sich nicht gezwungenermaßen gleichzeitig bewegen müssen. Sofern weder eine Rolle 03 noch das erste und/oder zweite Transportmittel 11; 52 im Weg stehend oder sich in den Weg bewegend angeordnet sind, kann die erste Schutzabdeckung 62 prinzipiell beliebig geöffnet oder geschlossen werden, insbesondere im Gegensatz zu der im ersten Ausführungsbeispiel beschriebenen Fangeinrichtung 58. Dies ist dadurch möglich, dass die erste Schutzabdeckung 62 bezüglich Translationsbewegungen nicht starr mit einem ersten und/oder zweiten Transportmittel 11; 52 verbunden ist. Die erste Schutzabdeckung 62 weist zumindest für Translationsbewegungen eine mögliche Bewegungsrichtung mit zumindest einer Komponente auf, die in einer Ebene liegt, deren Flächennormale in und/oder entgegen einer möglichen Transportrichtung des bevorzugt als Transfer- und/oder Hubtisch 09 ausgebildeten zweiten Transportmittels 52 liegt. Bevorzugt weist die mögliche Bewegungsrichtung der ersten Schutzabdeckung 62 eine Komponente in einer vertikalen Richtung auf. Weiter bevorzugt ist die erste Schutzabdeckung 62 als zum Öffnen nach oben aufrollbares Rolltor 62 ausgebildet. Insbesondere ist die erste Schutzabdeckung 62 bezüglich Rotationsbewegungen um vertikale Achsen nicht starr mit den ersten und/oder zweiten Transportmitteln 11; 52 verbunden.

In einer bevorzugten Ausführungsform ergibt sich demnach der Rollenwechsler 01 mit Sicherheitseinrichtung, wobei der Rollenwechsler 01 den Aufnahme- und/oder Abgabebereich aufweist und wobei an den Rollenwechsler 01 angrenzend der von einer Umgebung durch den Rollenwechsler 01 und/oder zumindest ein Aggregat und/oder die zumindest eine Absperreinrichtung 14 abgegrenzte, durch den zumindest einen Zugang 16 betretbare Sicherheitsbereich 17 ausgebildet ist und wobei der Rollenwechsler 01 die Sicherheitszone 57 aufweist, die den Aufnahme- und/oder Abgabebereich beinhaltet und die mittels der zumindest einen bewegbar angeordneten ersten Schutzabdeckung 62 von dem Sicherheitsbereich 17 abgetrennt und/oder abtrennbar ist und wobei die zumindest eine erste Schutzabdeckung 62 die Öffnung 63 der Sicherheitszone 57 zu dem Sicherheitsbereich 17 hin zumindest teilweise verschließend und/oder verschließfähig ausgebildet ist und wobei die Öffnung 63 sich parallel zu einer Rotationsachse von den an den Tragarmen 02 des Rollenwechslers 01 angeordneten Aufnahmeeinrichtungen 07 für Rollen 03 erstreckt.

Bevorzugt weist der Rollenwechsler 01 die Traverse 06 aufweist, an der die Tragarme 02 und somit die Aufnahmeeinrichtungen 07 für eine Aufnahme zumindest eine Materialrolle 03 angeordnet sind, wobei die Öffnung 63 von einem Teil der Traverse 06 aus gesehen, das bezüglich einer Verbindungsrichtung zweier für die gemeinsame Aufnahme einer Rolle 03 ausgebildeten Aufnahmevorrichtungen 07 zwischen diesen zwei Aufnahmevorrichtungen 07 liegend angeordnet ist, in einer Richtung angeordnet ist, die senkrecht zu dieser Verbindungsrichtung ausgerichtet ist. In einer Verlängerung der Verbindung jeweils zweier Aufnahmevorrichtungen 07 des Rollenwechslers 01 sind bevorzugt dauerhaft geschlossene Begrenzungen 64 oder Seitenschilde 64 angeordnet, die nicht bewegbar ausgeführt sind und umher fliegende Trümmer geborstener Hülsen abfangend angeordnet sind oder sein können.

In dieser Ausführungsform ist der Rollenwechsler 01 und ein zugeordneter Sicherheitsbereich 17 bevorzugt derart ausgebildet, dass Öffnungen für ein Betreten des Sicherheitsbereichs 17 außerhalb des Rollenwechslers 01 selbst angeordnet sind (Fig. 12; 13). Insbesondere können dem Sicherheitsbereich 17 dadurch bevorzugt Rollen 03 zugeführt und/oder entnommen werden, während gleichzeitig ein Rollenwechsel im Rollenwechsler 01 vorgenommen wird. Auch Bewegungen von Rollen 03 innerhalb des Zwischenlagers 17 sind so unabhängig von einem Rollenwechselvorgang innerhalb des Rollenwechslers 07 möglich, beispielsweise Einlagerungen und/oder Auslagerungen von Rollen 03 in oder aus Speicherpositionen 53.

Auch dieser Rollenwechsler 01 weist bevorzugt den beschriebenen Sicherheitsbereich 17 auf, der weiter bevorzugt auch die beschriebenen Speicherpositionen 53 und Übergabepositionen 54 aufweist. Auch dieser Rollenwechsler 01 weist bevorzugt den beschriebenen Transfer- und/oder Hubtisch 09 auf, bevorzugt ist das zweite Transportmittel 52 als solcher ausgebildet. Auch dieser Rollenwechsler 01 weist bevorzugt die beschriebene Bedieneinrichtung 18 auf. Auch dieser Rollenwechsler 01 weist bevorzugt die beschriebene Vorrichtung 59 für Rotationen zumindest der Rollen 03 um senkrechte Achsen auf.

In einer Ausführungsform ist der Sicherheitsbereich 17 nicht als Zwischenlager 17 ausgebildet, sondern dient lediglich einer räumlichen Abgrenzung von Gefahrenbereichen. Dann kann beispielsweise der Sicherheitsbereich 17 zumindest zwei und bevorzugt genau zwei Zugänge 16 aufweisen und ausschließlich einem sicheren Ablauf von Rollenwechseln dienen. Ein solcher Sicherheitsbereich 17 kann insbesondere in Verbindung mit einer ersten Schutzabdeckung 62 mit angepasster Geometrie besonders Platz sparend ausgebildet sein. Eine solche Geometrie ist beispielsweise gegeben, wenn Führungsschienen der ersten Schutzabdeckung 62, die beispielsweise als Rolltor 62 ausgebildet sein kann, einen einfach oder mehrfach gekrümmten Verlauf aufweisen und dadurch die erste Schutzabdeckung 62 in einem geschlossenen Zustand ebenfalls einfach oder mehrfach gekrümmt ist. Krümmungen für Aufwickelbereich, beispielsweise von als Rolltor 62 oder Rollgitter 62 ausgebildeten ersten Schutzabdeckungen 62 sollen dabei außer Acht gelassen werden. Dadurch kann das Volumen der Sicherheitszone 57 dem Bedarf, also beispielsweise maximalen Schwenkwegen von Materialrollen 03 angepasst und auf ein Minimum beschränkt werden (Fig. 14; 15). Dies ist insbesondere dann relevant, wenn eine Reihe von Rollenwechslern 01 auf engem Raum angeordnet werden soll, ohne Abstriche bei Bedienkomfort und Sicherheit in Kauf zu nehmen, beispielsweise bei einer Reihe von unterhalb einer Druckmaschine angeordneten Rollenwechslern 01.

Ein Rollenwechselvorgang läuft dann bevorzugt folgendermaßen ab: Ausgehend von einem zweiten Betriebszustand, in dem die Öffnung 63 nicht verschlossen ist und in dem eine erste Materialrolle 03 rotierend angeordnet ist und Bedruckstoff von der ersten Materialrolle 03 abgespult wird, wird zunächst die Öffnung 63 mittels der ersten Schutzabdeckung 62 verschlossen. Dies geschieht beispielsweise dann, wenn ein minimaler Durchmesser der gerade abgespulten Rolle 03 erreicht ist und somit beispielsweise eine erhöhte Gefahr für ein Bersten einer Rolle 03 besteht. Im Anschluss daran wird mittels entsprechender Mittel des Rollenwechslers 01 der eigentliche Rollenwechsel durchgeführt, also eine zweite Bedruckstoffbahn mit der ersten verbunden, die erste Bedruckstoffbahn von ihrer Hülse getrennt und die zweite Bedruckstoffbahn im Folgenden von deren Hülse abgespult. Im Anschluss wird die Restrolle bzw. die leere Hülse der ersten Materialbahn angehalten und der Rollenwechsler 01 beispielsweise durch Schwenken der Traverse 06 in eine Lage gebracht, in der die Restrolle oder Hülse an das erste und/oder zweite Transportmittel 11; 52 und insbesondere an den Restrollen- und/oder Resthülsenbehälter 13 übergeben werden kann. Nach dem Anhalten der Restrolle oder Hülse und vor dem Schwenken der Traverse 06 und/oder gleichzeitig damit und/oder danach wird die erste Schutzabdeckung 62 geöffnet, so dass nach einer Übergabe der Restrolle oder Hülse an ein entsprechendes erstes und/oder zweites Transportmittel 11; 52 und/oder den Restrollen- und/oder Resthülsenbehälter 13 dieses erste und/oder zweite Transportmittel 11; 52 und/oder dieser Restrollen- und/oder Resthülsenbehälter 13 zusammen mit der Restrolle oder Hülse aus der Sicherheitszone 57 abtransportiert werden kann. Bevorzugt wird das bevorzugt als Transfer- und/oder Hubtisch 09 ausgebildete zweite Transportmittel 52 bereits vor und/oder während dem Verbinden der ersten und der zweiten Bedruckstoffbahn zusammen mit dem Hülsenbehälter in eine Abwurfposition gefahren, in der der Hülsenbehälter für eine Aufnahme einer aus dem Rollenwechsler 01 zu entfernenden Hülse bereit steht.

Bevorzugt wird zumindest zeitweise bei geschlossener Sicherheitszone 57 mittels des zweiten Transportmittels 52 außerhalb der Sicherheitszone 57 zumindest ein weiterer Arbeitsschritt durchgeführt, beispielsweise eine Anlieferung eines Hülsenbehälters für einen Abtransport einer leeren Hülse und/oder eine Einlagerung und/oder eine Auslagerung zumindest einer Rolle 03 in das und/oder aus dem Zwischenlager 17 und/oder eine Lagekorrektur einer Rolle 03 mittels der Vorrichtung 59. Dadurch ergibt sich beispielsweise ein Betriebszustand, in dem zwei Materialrollen 03 in dem Rollenwechsler 01 aufgeachst angeordnet sind und in dem bevorzugt eine Bedruckstoffbahn der einen Materialrolle 03 mit einer Bedruckstoffbahn der anderen Materialrolle 03 verbunden, beispielsweise verklebt ist und in dem bevorzugt die erste Schutzabdeckung 62 geschlossen ist und in dem bevorzugt das als Transfer- und/oder Hubtisch 09 ausgebildete zweite Transportmittel 52 außerhalb der Sicherheitszone 57 angeordnet ist. In diesem Betriebszustand kann das zweite Transportmittel 52 sich außerhalb der Sicherheitszone 57 bewegend angeordnet sein und/oder beispielsweise einen Hülsenbehälter tragend oder eine weitere Rolle 03 tragend angeordnet sein.

Es ergibt sich ein Verfahren zur Verwendung des Rollenwechslers 01 mit Sicherheitseinrichtung, wobei der Rollenwechsler 01 den Aufnahme- und/oder Abgabebereich aufweist und wobei an den Rollenwechsler 01 angrenzend der von der Umgebung durch den Rollenwechsler 01 und/oder zumindest ein Aggregat und/oder die zumindest eine Absperreinrichtung 14 abgegrenzte, durch zumindest einen bevorzugt sensorisch überwachten Zugang 16 betretbare Sicherheitsbereich 17 ausgebildet ist, wobei der Sicherheitsbereich 17 bevorzugt das Zwischenlager 51 für die zumindest eine auf dem zumindest einen ersten Transportmittel 11 angeordnete Rolle 03 aufweist und wobei bevorzugt das Zwischenlager 51 abgesehen von dem zumindest einen Zuführgleis und/oder dem zumindest einen Abführgleis zumindest eine, von dem zumindest einen zweiten Transportmittel 52 verschiedene Speicherposition 53 aufweist, in der bevorzugt die zumindest eine auf dem zumindest einen ersten Transportmittel 11 angeordnete Rolle 03 lagerbar ist, wobei der Rollenwechsler 01 die Sicherheitszone 57 aufweist, die den Aufnahme- und/oder Abgabebereich beinhaltet, wobei sich bevorzugt die Öffnung 63 der Sicherheitszone 57 zu dem Sicherheitsbereich 17 hin parallel zu der Rotationsachse der an den Tragarmen 02 angeordneten Aufnahmeeinrichtungen 07 erstreckt und wobei das zumindest eine zweite Transportmittel 52 durch die Öffnung 63 zwischen einer Position außerhalb der Sicherheitszone 57 und dem innerhalb der Sicherheitszone 57 angeordneten Aufnahme- und/oder Abgabebereich des Rollenwechslers 01 bewegt wird und/oder bewegbar ist und wobei die zumindest eine erste Schutzabdeckung 62 die Öffnung 63 der Sicherheitszone 57 zu dem Sicherheitsbereich 17 hin zumindest teilweise verschließend oder freigebend bewegt wird. Bevorzugt wird zumindest eine Rolle 03 mittels des zumindest einen zweiten Transportmittels 52 aus dem Sicherheitsbereich 17 in die Sicherheitszone 57 bewegt. In einem Betriebszustand ist bevorzugt die Schutzabdeckung 62 geschlossen und ist das zweite Transportmittel 52 außerhalb der Sicherheitszone 57 angeordnet. Bevorzugt wird zumindest zeitweise bei geschlossener Schutzabdeckung 63 mittels des zweiten Transportmittels 52 außerhalb der Sicherheitszone 57 zumindest ein Arbeitsschritt durchgeführt, bevorzugt innerhalb des Sicherheitsbereichs 17 und weiter bevorzugt, während innerhalb der Sicherheitszone 57 ein Rollenwechsel durchgeführt wird.

Als der zumindest eine Arbeitsschritt wird bevorzugt eine Anlieferung eines Restrollen- und/oder Resthülsenbehälter 13 für einen Abtransport einer leeren Hülse und/oder eine Einlagerung und/oder eine Auslagerung zumindest einer Rolle 03 in das und/oder aus dem Zwischenlager 17 und/oder eine Einlagerung und/oder eine Auslagerung zumindest einer Rolle 03 in die und/oder aus der zumindest einen Speicherposition 53 und/oder eine Lagerkorrektur zumindest einer Rolle 03 durchgeführt. Bevorzugt unterbricht die zumindest einer Rolle 03 bei ihrer Einlagerung und/oder Auslagerung in das und/oder aus dem Zwischenlager 17 zumindest einen Lichtstrahl 31 einer den zumindest einen Zugang 16 sensorisch überwachenden Schutzeinrichtung. Bevorzugt wird innerhalb der Sicherheitszone 57 ein Rollenwechsel durchgeführt, während außerhalb der Sicherheitszone 57 mittels des zweiten Transportmittels 52 der zumindest eine Arbeitsschritt durchgeführt wird. Der zumindest eine Arbeitsschritt beinhaltet bevorzugt, dass das zweite Transportmittel 52 in einer der zumindest einen Speicherposition 53 zugeordneten Übergabeposition 54 des Zwischenlagers 51 angeordnet wird und dass in dieser zumindest einen Übergabeposition 54 ein erstes Transportmittel 11 mit oder ohne eine Rolle 03 zwischen der zumindest einen Speicherposition 53 des Zwischenlagers 51 und dem zweiten Transportmittel 52 ausgetauscht wird.

Die zumindest eine erste Schutzabdeckung 62 wird die Öffnung 63 der Sicherheitszone 57 zu dem Sicherheitsbereich 17 hin zumindest teilweise verschließen oder freigebend bewegt, indem zumindest ein Tor 62 verschwenkt und/oder verschoben wird und/oder zumindest ein Rolltor 62 und/oder Rollgitter 62 entrollt oder aufgerollt wird und/oder zumindest ein Fallgitter 62 abgesenkt oder angehoben wird und/oder zumindest ein Kunststoffvorhang 62 und/oder Netz 62 entrollt oder aufgerollt und/oder verschoben und/oder abgesenkt oder angehoben und/oder gespannt oder entspannt und/oder geschwenkt wird.

Bevorzugt wird zunächst die zumindest eine erste Schutzabdeckung 62 die Öffnung 63 der Sicherheitszone 57 zu dem Sicherheitsbereich 17 hin freigebend bewegt und wird dann das zumindest eine zweite Transportmittel durch die Öffnung 63 aus dem Sicherheitsbereich 17 in die Sicherheitszone 57 bewegt und wird eine Rolle 03 von dem zumindest einen zweiten Transportmittel 52 entnommen und wird danach das zumindest eine zweite Transportmittel 52 durch die Öffnung 63 aus der Sicherheitszone 57 in den Sicherheitsbereich 17 bewegt und wird danach die zumindest eine erste Schutzabdeckung 62 die Öffnung 63 der Sicherheitszone 57 zu dem Sicherheitsbereich 17 hin zumindest teilweise verschließend bewegt und wird danach in der Sicherheitszone 57 ein Rollenwechsel durchgeführt. Andere Schritte können bei Bedarf dazwischen ausgeführt werden.

Als der zumindest eine Arbeitsschritt kann auch das zuvor beschriebene Verfahren zur Korrektur der Ausrichtung der ersten Rolle 03 relativ zu dem Rollenwechsler 01 durchgeführt werden.

### Bezugszeichenliste

- 01: Rollenwechsler
- 02: Tragarm
- 03: Rolle, Materialrolle
- 04: Seitengestell
- 05: -
- 06: Traverse
- 07: Aufnahmeeinrichtung, Dorn
- 08: Antriebsmotor
- 09: Transfer- und/oder Hubtisch
- 10: Transportpfad
- 11: Transportmittel, Rollwagen
- 12: Übergabestelle
- 13: Transportmittel, Restrollen- und/oder Resthülsenbehälter
- 14: Absperreinrichtung, Absperrelement, Absperrzaun
- 15: -
- 16: Zugang, Schleuse, Zugangsgrenze
- 17: Sicherheitsbereich
- 18: Bedieneinrichtung, Bedienelement, Bedienfeld, Bedientafel
- 19: Anzeige, Display
- 20: -
- 21: Schalter
- 22: Schalter
- 23: Taste, Funktionstaste
- 24: Tasten, Nummernblock
- 25: -
- 26: Cursorsteuerung
- 27: -
- 28: -
- 29: -
- 30: -
- 31: Lichtstrahl
- 32: Lichtstrahl
- 33: Lichtgitter
- 34: Sensor, Fotozelle, Reflexionsfotozelle
- 35: -
- 36: Sender
- 37: Empfänger
- 38: Sender
- 39: Empfänger
- 40: -
- 41: Warneinrichtung, optisch
- 42: Rahmenteil, Säule
- 43: Rahmenteil, Säule
- 44: Sensor, Reflexionsfotozelle
- 45: Hindernis, Gebäudestütze
- 46:
- 47: Lichtleiste
- 48: Sensorleiste
- 49: -
- 50: -
- 51: Zwischenlager
- 52: Transportmittel, Schiene, Trasse
- 53: Speicherposition
- 54: Übergabeposition
- 55: -
- 56: Schutzabdeckung, Tor, Rolltor, Rollgitter, Fallgitter, Kunststoffvorhang, Netz
- 57: Sicherheitszone
- 58: Fangeinrichtung, Wand, Zaun
- 59: Vorrichtung, Drehscheibe, Drehkranz
- 60: -
- 61: Auspackstation
- 62: Schutzabdeckung, Tor, Rolltor, Rollgitter, Fallgitter, Kunststoffvorhang, Netz
- 63: Öffnung
- 64: Begrenzung, Seitenschild

- 37': Reflektor
- 39': Reflektor

- E: Ebene (33)
- F: Flucht (04)
- S: Ebene (16)
- T: Transportrichtung

- b16: Breite, Durchgangsbreite

- SI: Beschickungsseite
- SII: Restrollenseite

- ϕ: Neigungswinkel

## Patentansprüche

1. Rollenwechsler (01) mit Sicherheitseinrichtung, wobei der Rollenwechsler (01) einen Aufnahme- und/oder Abgabebereich aufweist und wobei an den Rollenwechsler (01) angrenzend ein von einer Umgebung durch den Rollenwechsler (01) und/oder zumindest ein Aggregat und/oder zumindest eine Absperreinrichtung (14) abgegrenzter, durch zumindest einen Zugang (16) betretbarer Sicherheitsbereich (17) ausgebildet ist und wobei der Rollenwechsler (01) eine Sicherheitszone (57) aufweist, die den Aufnahme- und/oder Abgabebereich beinhaltet und wobei zumindest ein, zumindest ein erstes Transportmittel (11) und/oder zumindest einen Restrollen- und/oder Resthülsenbehälter (13) transportierfähiges zweites Transportmittel (52) angeordnet ist, **dadurch gekennzeichnet, dass** die Sicherheitszone (57) mittels zumindest einer bewegbar angeordneten ersten Schutzabdeckung (62) von dem Sicherheitsbereich (17) abgetrennt und/oder abtrennbar ist und dass die zumindest eine erste Schutzabdeckung (62) eine Öffnung (63) der Sicherheitszone (57) zu dem Sicherheitsbereich (17) hin zumindest teilweise verschließend und/oder verschließfähig ausgebildet ist und dass das zumindest eine zweite Transportmittel (52) durch die Öffnung (63) zumindest zwischen dem Aufnahme- und/oder Abgabebereich des Rollenwechslers (01) und einer Position außerhalb der Sicherheitszone (57) bewegbar ausgebildet ist.

2. Rollenwechsler nach Anspruch 1, **dadurch gekennzeichnet, dass** die Öffnung (63) sich parallel zu einer Rotationsachse von an Tragarmen (02) des Rollenwechslers (01) angeordneten Aufnahmeeinrichtungen (07) für Rollen (03) erstreckt.

3. Rollenwechsler nach Anspruch 1, **dadurch gekennzeichnet, dass** der zumindest eine Zugang (16) ein sensorisch überwachter Zugang (16) ist und/oder dass der Sicherheitsbereich (17) ausschließlich durch den zumindest einen Zugang (16) betretbarer ausgebildet ist und/oder dass die zumindest eine weitere Absperreinrichtung (14) als Personen physisch an einem Passieren dieser Absperreinrichtung (14) hindernde Absperreinrichtung (14) ausgebildet ist.

4. Rollenwechsler nach Anspruch 1, **dadurch gekennzeichnet, dass** der Sicherheitsbereich (17) ein Zwischenlager (51) für zumindest eine, auf zumindest einem ersten Transportmittel (11) angeordnete Rolle (03) aufweist und dass das Zwischenlager (51) abgesehen von zumindest einem Zuführgleis und/oder zumindest einem Abführgleis zumindest eine, von zumindest einem zweiten Transportmittel (52) verschiedene Speicherposition (53) aufweist, in der die zumindest eine, auf dem zumindest einen ersten Transportmittel (11) angeordnete Rolle (03) lagerbar ist.

5. Rollenwechsler nach Anspruch 1 und 2, **dadurch gekennzeichnet, dass** sich ein Transportweg des zumindest einen zweiten Transportmittels (52) zumindest in dem Sicherheitsbereich (17) und zumindest außerhalb der Sicherheitszone (57) senkrecht zu der Rotationsachse der an den Tragarmen (02) angeordneten Aufnahmeeinrichtungen (07) erstreckt.

6. Rollenwechsler nach Anspruch 4, **dadurch gekennzeichnet, dass** zumindest zwei Speicherplätze (53) auf einer gleichen Seite eines Transportwegs des zumindest einen zweiten Transportmittels (52) entlang dieses Transportwegs dieses zumindest einen zweiten Transportmittels (52) hintereinander angeordnet sind und/oder dass zumindest ein Speicherplatz (53) auf einer ersten Seite und zumindest ein Speicherplatz (53) auf einer zweiten Seite eines Transportwegs des zumindest einen zweiten Transportmittels (52) angeordnet sind und/oder dass mehr als zwei Speicherpositionen (53) angeordnet sind und/oder dass mehrere Speicherpositionen (53) in einer Richtung nebeneinander angeordnet sind, in der das zumindest eine zweite Transportmittel (52) bewegbar ist.

7. Rollenwechsler nach Anspruch 1, **dadurch gekennzeichnet, dass** eine die Öffnung (63) durchdringende Führung angeordnet ist und dass diese Führung zumindest einen Transportweg des zumindest einen zweiten Transportmittels (52) in die Sicherheitszone (57) hinein und/oder aus der Sicherheitszone (57) heraus festlegend ausgebildet ist und/oder dass die zumindest eine erste Schutzabdeckung (62) als zumindest ein Tor (62) und/oder Rolltor (62) und/oder Rollgitter (62) und/oder Fallgitter (62) und/oder Kunststoffvorhang (62) und/oder Netz (62) ausgebildet ist.

8. Rollenwechsler nach Anspruch 1, **dadurch gekennzeichnet, dass** das zumindest eine zweite Transportmittel (52) als Transfer- und/oder Hubtisch (09) ausgebildet ist und/oder dass zumindest eine Rolle (03) mittels des zumindest einen zweiten Transportmittels (52) durch die Öffnung (63) der Sicherheitszone (57) zuführbar und/oder aus der Sicherheitszone (57) entfernbar angeordnet ist und/oder dass in dem Aufnahme- und/oder Abgabebereich zumindest eine Rolle (03) zugleich mit an Tragarmen (02) des Rollenwechslers (01) angeordneten Aufnahmeeinrichtungen (07) und mit zumindest einem ersten Transportmittel (11) in Kontakt bringbar sind und/oder dass die Sicherheitszone (57) innerhalb des Sicherheitsbereichs (17) liegt und/oder dass in einem Betriebszustand die Schutzabdeckung (62) geschlossen ist und das zweite Transportmittel (52) außerhalb der Sicherheitszone (57) angeordnet ist.

9. Rollenwechsler nach Anspruch 1, **dadurch gekennzeichnet, dass** eine Bedieneinrichtung (18) des Rollenwechslers (01) angeordnet ist, welche sich baulich getrennt vom Rollenwechsler (01) an einem außerhalb des Sicherheitsbereichs (17) und/oder in einer Entfernung von höchstens 1 m von Begrenzungen des Sicherheitsbereichs (17) liegenden Ort befindet.

10. Rollenwechsler nach Anspruch 1, **dadurch gekennzeichnet, dass** die zumindest eine erste beweglich angeordnete Schutzabdeckung (62) zumindest teilweise zumindest eine Schwenk- und/oder Rotationsbewegung ausführfähig angeordnet ist und/oder dass zumindest ein, auf dem zumindest einen zweiten Transportmittel (52) angeordnetes erstes Transportmittel (11) mittels einer Vorrichtung (59) um eine vertikale Achse schwenkbar angeordnet ist und dass zumindest ein Teil der Vorrichtung (59) sowohl mit als auch ohne auf dem zumindest einen zweiten Transportmittel (52) angeordnete Rolle (03) um jeweils zumindest 180° um die vertikale Achse schwenkbar angeordnet ist.

11. Rollenwechsler nach Anspruch 4, **dadurch gekennzeichnet, dass** das Zwischenlager (51) zumindest eine, der zumindest einen Speicherposition (53) zugeordnete Übergabeposition (54) aufweist und dass das zumindest eine zweite Transportmittel (52) in der zumindest einen Übergabeposition (54) angeordnet oder anordenbar ist und dass ein erstes Transportmittel (11) mit oder ohne eine Rolle (03) zwischen dem zumindest einen in der zumindest Übergabeposition (54) angeordneten zweiten Transportmittel (52) und jeweils zumindest einer Speicherposition (53) des Zwischenlagers (51) austauschbar ist.

12. Rollenwechsler nach Anspruch 1, **dadurch gekennzeichnet, dass** der Rollenwechsler (01) eine Traverse (06) aufweist, an der die Tragarme (02) angeordnet sind und dass die Öffnung (63) von einem Teil der Traverse (06) aus gesehen, das bezüglich einer Verbindungsrichtung zweier für die gemeinsame Aufnahme einer Rolle (03) ausgebildeten Aufnahmevorrichtungen (07) zwischen diesen zwei Aufnahmevorrichtungen (07) liegend angeordnet ist, in einer Richtung angeordnet ist, die senkrecht zu dieser Verbindungsrichtung ausgerichtet ist.

13. Verfahren zur Verwendung eines Rollenwechslers (01) mit Sicherheitseinrichtung, wobei der Rollenwechsler (01) einen Aufnahme- und/oder Abgabebereich aufweist und wobei an den Rollenwechsler (01) angrenzend ein von einer Umgebung durch den Rollenwechsler (01) und/oder zumindest ein Aggregat und/oder zumindest eine Absperreinrichtung (14) abgegrenzter, durch zumindest einen Zugang (16) betretbarer Sicherheitsbereich (17) ausgebildet ist, wobei der Rollenwechsler (01) eine Sicherheitszone (57) aufweist, die den Aufnahme- und/oder Abgabebereich beinhaltet, wobei zumindest ein Transportmittel (52) durch eine Öffnung (63) zwischen einer Position außerhalb der Sicherheitszone (57) und dem innerhalb der Sicherheitszone (57) angeordneten Aufnahme- und/oder Abgabebereich des Rollenwechslers (01) bewegt wird und/oder bewegbar ist **dadurch gekennzeichnet, dass** zumindest eine erste Schutzabdeckung (62) die Öffnung (63) der Sicherheitszone (57) zu dem Sicherheitsbereich (17) hin zumindest teilweise verschließend oder freigebend bewegt wird und dass das zumindest eine, zwischen der Position außerhalb der Sicherheitszone (57) und dem innerhalb der Sicherheitszone (57) angeordneten Aufnahme- und/oder Abgabebereich des Rollenwechslers (01) bewegbare Transportmittel (52) als zumindest ein, zumindest ein erstes Transportmittel (11) und/oder zumindest einen Restrollen- und/oder Resthülsenbehälter (13) transportierfähiges zweites Transportmittel (52) ausgebildet ist und dass in einem Betriebszustand die Schutzabdeckung (62) geschlossen ist und das zumindest eine zweite Transportmittel (52) außerhalb der Sicherheitszone (57) angeordnet ist und dass zumindest zeitweise bei geschlossener Schutzabdeckung (63) mittels des zumindest einen zweiten Transportmittels (52) außerhalb der Sicherheitszone (57) zumindest ein Arbeitsschritt durchgeführt wird.

14. Verfahren nach Anspruch 13, **dadurch gekennzeichnet, dass** der Sicherheitsbereich (17) ein Zwischenlager (51) für zumindest eine, auf zumindest einem ersten Transportmittel (11) angeordnete Rolle (03) aufweist und dass das Zwischenlager (51) abgesehen von zumindest einem Zuführgleis und/oder zumindest einem Abführgleis zumindest eine, von dem zumindest einen zweiten Transportmittel (52) verschiedene Speicherposition (53) aufweist, in der die zumindest eine, auf dem zumindest einen ersten Transportmittel (11) angeordnete Rolle (03) lagerbar sind.

15. Verfahren nach Anspruch 13, **dadurch gekennzeichnet, dass** als das zumindest eine zweite Transportmittel (52) ein Transfer- und/oder Hubtisch (09) des Rollenwechslers (01) eingesetzt wird und/oder dass innerhalb der Sicherheitszone (57) ein Rollenwechsel durchgeführt wird, während außerhalb der Sicherheitszone (57) mittels des zumindest einen zweiten Transportmittels (52) der zumindest eine Arbeitsschritt durchgeführt wird und/oder dass der zumindest eine Arbeitsschritt beinhaltet, dass auf dem zumindest einen zweiten Transportmittel (52) angeordnete erste Transportmittel (11) und/oder Rollen (03) mittels einer Vorrichtung (59) um eine vertikale Achse geschwenkt werden.

## Claims

1. Roll changer (01) having a safety device, where the roll changer (01) has a take-up- and/or payout area and where adjacent to the roll changer (01) a safety area (17) is arranged that is delimited from the surrounding area by the roll changer (01) and/or at least one aggregate and/or at least one barrier device (14), and is accessible through at least entry (16), and where the roll changer (01) has a safety zone (57) comprising the take-up- and/or payout area, and where at least one second transport means (52) is arranged that is capable of transporting a first transport means (11) and/or at least one residual roll- and/or residual core receptacle (13), **characterized in that** the safety zone (57) is separated and/or capable of being separated from the safety area (17) by means of at least one movably arranged first protective covering (62), and **in that** the at least one first protective covering (62) is configured to at least partially close and/or be capable of closing an opening (63) of the safety zone (57) towards the safety area (17), and **in that** the at least one second transport means (52) is arranged to be moveable through the opening (63), at least between the take-up and/or payout area of the roll changer (01) and a position outside of the safety zone (57).

2. Roll changer according to Claim 1, **characterized in that** the opening (63) extends in a parallel direction with respect to a rotational axis of take-up devices (07) for rolls (03) arranged on support arms (02) of the roll changer (01).

3. Roll changer according to Claim 1, **characterized in that** the at least one access (16) is an access (16) monitored by sensors and/or **in that** the safety area (17) is configured to be accessible only through the at least one access (16) and/or **in that** the at least one additional barrier device (14) is a barrier device (14) configured to physically hinder persons from passing said barrier device (14).

4. Roll changer according to Claim 1, **characterized in that** the safety area (17) comprises an intermediate storage (51) for at least one roll (03) arranged on at least one first transport means (11) and **in that** the intermediate storage (51), apart from at least one feed track and/or at least one discharge track, comprises a storage position (53) that differs from at least one second storage means (52) in which the at least one roll (03) arranged on the at least one transport means (11) can be mounted.

5. Roll changer according to Claim 1 and 2, **characterized in that** a transport path of the at least one second transport means (52) extends, at least in the safety area (17) and at least outside of the safety zone (57) perpendicular with respect to the rotational axis of the up-take device (07) arranged on the support arms (02).

6. Roll changer according to Claim 4, **characterized in that** at least two storage locations (53) are arranged behind one another on a same side of a transport path of the at least one second transport means (52) along said transport path of said at least one second transport means (52) and/or **in that** at least one storage position (53) is arranged on a first side and at least one storage position (53) is arranged on a second side of the transport path of the at least one second transport means (52) and/or **in that** more than two storage positions (53) are arranged and/or **in that** a plurality of storage positions (53) are arranged next to one another in a direction in which the at least one second transport means (52) can be moved.

7. Roll changer according to Claim 1, **characterized in that** a guide is arranged that penetrates the opening (63), and **in that** this guide is arranged to define at least a transport path of the at least one second transport means (52) into the safety zone (57) and/or out of the safety zone (57), and/or **in that** the at least one first protective covering (62) is configured as at least a gate (62) and/or a roll-up door (62) and/or a roller grate (62) and/or a drop grate (62) and/or a plastic curtain (62) and/or a net (62).

8. Roll changer according to Claim 1, **characterized in that** the at least one second transport means (52) is configured as a transfer- and/or lift table (09) and/or **in that** at least one roll (03) can be moved through the opening (63) to the safety zone (57) by means of the at least one second transport means (52) and/or is arranged to be removable from the safety zone (57) and/or **in that** in the take-up- and/or discharge area at least one roll (03) can be brought into contact with take-up devices (07) arranged on support arms (02) of the roll changer (01) and at the same time with at least one first transport means (11) and/or **in that** the safety zone (57) is located within the safety area (17) and/or **in that** in one operating mode the protective covering (62) is closed and the second transport means (52) is arranged outside of the safety zone (57).

9. Roll changer according to Claim 1, **characterized in that** a control device (18) of the roll changer (01) is arranged which is located structurally separate from the roll changer (01) at a site that is outside of the safety area (17) and/or at a maximum distance of 1 m from barriers of the safety area (17).

10. Roll changer according to Claim 1, **characterized in that** the at least one first moveably arranged protective covering (62) is arranged to be capable of at least in part executing a pivot- and/or rotation movement and/or that at least one first transport means (11) arranged on the at least one second transport means (52) is arranged to pivot about a vertical axis by means of a device (59), and **in that** at least a part of the device (59), both with and without the roll (03) arranged on the at least one second transport means (52), is arranged to be pivotable by at least 180° about the vertical axis.

11. Roll changer according to Claim 4, **characterized in that** the intermediate storage (51) comprises at least one transfer position (54) assigned to the at least one storage position (53), and **in that** the at least one second transport means (52) is arranged or capable of being arranged into the at least one transfer position (54), and **in that** a first transport means (11), with or without a roll (03), can be exchanged between the at least second transport means (52) arranged in the at least one transfer position (54) and at least one storage position (53) of the intermediate storage (51).

12. Roll changer according to Claim 1, **characterized in that** the roll changer (01) comprises a cross member (06) on which the support arms (02) are arranged, and **in that** the opening (63) is arranged in a direction - when viewed from a component of the cross member (06) that with respect to a connecting direction of two take-up devices (07) configured for joint take-up of a roll (03) is arranged to lie between said two take-up devices (07) - that is perpendicular with respect to said connecting direction.

13. Method for use of a roll changer (01) having a safety device, whereby the roll changer (01) has a take-up- and/or payout area and where adjacent to the roll changer (01) a safety area (17) is arranged that is delimited from the surrounding area by the roll changer (01) and/or at least one aggregate and/or at least one barrier device (14), and is accessible through at least one access (16), where the roll changer (01) has a safety zone (57) comprising the take-up and/or payout area, where at least one transport means (52) is moved and/or is capable of being moved through an opening (63) between a position outside of the safety zone (57) and the take-up- and/or payout area of the roll changer (01) arranged inside of the safety zone (57), **characterized in that** at least one first protective covering (62) is moved to at least partly close or open the opening (63) of the safety zone (57) to the safety area (17), and **in that** the at least one moveable transport means (52) arranged between the position outside of the safety zone (57) and the take-up and/or payout area of the roll changer (01) arranged within the safety zone (57) is configured as a second transport means (52) capable of transporting at least one first transport means (11) and/or at least one residual roll- and/or residual core receptacle (13), and **in that** in one operational state the protective covering (62) is closed and the at least one second transport means (52) is arranged outside of the safety zone (57), and **in that** at least with a partially closed protective covering (63) at least one work step is temporarily performed outside of the safety zone (57) by means of the at least one second transport means (52).

14. Method according to Claim 13, **characterized in that** the safety area (17) has an intermediate storage (51) for at least one roll (03) arranged on at least one first transport means (11), and **in that** the intermediate storage (51), apart from at least one feed track and/or at least one discharge track, comprises at least one storage position (53) that is different from the at least one second transport means (52) in which the at least one roll (03) arranged on the at least one first transport means (11) can be mounted.

15. Method according to Claim 13, **characterized in that** a transfer- and/or lift table (09) of the roll changer (01) is employed as the at least one transport means (52) and/or **in that** a roll change is carried out within the safety zone (57) while outside of the safety zone (57) the at least one work step is performed by means of the at least one second transport means (52), and/or **in that** the at least one work step includes that the first transport means (11) and/or rolls (03) arranged on the at least one second transport means (52) are pivoted about a vertical axis by means of a device (59).

## Revendications

1. Changeur de rouleau (01) avec un dispositif de sécurité, le changeur de rouleau (01) comprenant une zone de logement et/ou de transfert et, à proximité du changeur de rouleau (01), se trouve une partie de sécurité (17) accessible par l'intermédiaire d'au moins un accès (16), séparée d'un environnement par le changeur de rouleau (01) et/ou au moins un agrégat et/ou au moins un dispositif de verrouillage (14), le changeur de rouleau (01) comprenant une zone de sécurité (57) qui contient la zone de logement et/ou de transfert et au moins un deuxième moyen de transport (52) pouvant transporter au moins un premier moyen de transport (11) et/ou un récipient de rouleaux restants et/ou de manchons restants (13) étant prévu, **caractérisé en ce que** la zone de sécurité (57) est séparée et/ou peut être séparée de la partie de sécurité (17) au moyen d'au moins une première protection (62) conçue de manière mobile et **en ce que** l'au moins une première protection (62) est conçue de façon à recouvrir une ouverture (63) de la zone de sécurité (57) en direction de la partie de sécurité (17), de manière au moins partiellement obturante et/ou obturable, et **en ce que** l'au moins un deuxième moyen de transport (52) est conçu de manière mobile à travers l'ouverture (63) au moins entre la zone de logement et/ou de transfert du changeur de rouleau (01) et une position à l'extérieur de la zone de sécurité (57).

2. Changeur de rouleau selon la revendication 1, **caractérisé en ce que** l'ouverture (63) s'étend parallèlement à un axe de rotation de dispositifs de logement (07) pour rouleaux (03) disposés sur des bras de support (02) du changeur de rouleaux (01).

3. Changeur de rouleau selon la revendication 1, **caractérisé en ce que** l'au moins un accès (16) est un accès (16) surveillé par des capteurs et/ou **en ce que** la partie de sécurité (17) est conçu de manière plus accessible exclusivement grâce à l'au moins un accès (16) et/ou **en ce que** l'au moins un autre dispositif de verrouillage (14) est conçu comme un dispositif de verrouillage (14) empêchant une personne de passer physiquement ce dispositif de verrouillage (14).

4. Changeur de rouleau selon la revendication 1, **caractérisé en ce que** la partie de sécurité (17) comprend un dispositif de stockage intermédiaire (51) pour au moins un rouleau (03) disposé sur au moins un premier moyen de transport (11) et **en ce que** le stockage intermédiaire (51) comprend, en plus d'au moins un rail d'alimentation et/ou d'au moins un rail d'évacuation, au moins une position de stockage (53) différente d'au moyen un deuxième moyen de transport (52), dans laquelle l'au moins un rouleau (03), disposé sur l'au moins un premier moyen de transport (11), peut être logé.

5. Changeur de rouleau selon la revendication 1 ou 2, **caractérisé en ce qu'**un trajet de transport de l'au moins un deuxième moyen de transport (52) s'étend au moins dans la partie de sécurité (17) et au moins à l'extérieur de la zone de sécurité (57) perpendiculairement à l'axe de rotation des dispositifs de logement (07) disposés sur les bras de support (02).

6. Changeur de rouleau selon la revendication 4, **caractérisé en ce qu'**au moins deux emplacements de stockage (53) sont disposés sur un même côté d'un trajet de transport de l'au moins un deuxième moyen de transport (52), l'un derrière l'autre le long de ce trajet de transport de cet au moins un deuxième moyen de transport (52) et/ou **en ce qu'**au moins un emplacement de stockage (53) est disposé sur un premier côté et au moins un emplacement de stockage (53) est disposé sur un deuxième côté d'un trajet de transport de l'au moins un deuxième moyen de transport (52) et/ou **en ce que** plus de deux emplacements de stockage (53) sont disposés et/ou **en ce que** plusieurs emplacements de stockage (53) sont disposés les uns à côté des autres dans une direction dans laquelle l'au moins un deuxième moyen de transport (52) peut se déplacer.

7. Changeur de rouleau selon la revendication 1, **caractérisé en ce qu'**un guidage traversant l'ouverture (63) est disposée et **en ce que** ce guidage est conçu de manière à définir au moins un trajet de transport de l'au moins un deuxième moyen de transport (52) vers l'intérieur de la zone de sécurité (57) et/ou hors de la zone de sécurité (57) et/ou **en ce que** l'au moins une première protection (62) est conçue comme au moins une porte (62) et/ou une porte roulante (62) et/ou une grille roulante (62) et/ou une herse (62) et/ou un rideau en matière plastique (62) et/ou un filet (62).

8. Changeur de rouleau selon la revendication 1, **caractérisé en ce que** l'au moins un deuxième moyen de transport (52) est conçu comme une table de transfert et/ou de levage (09) et/ou **en ce qu'**au moins un rouleau (03) est conçu de façon à pouvoir être introduit, à l'aide de l'au moins un deuxième moyen de transport (52) à travers l'ouverture (63) de la zone de sécurité (57) et/ou de façon à pouvoir être retiré de la zone de sécurité (57) et/ou **en ce que**, dans la zone de logement et/ou de transfert, au moins un rouleau (03) peuvent être mis en contact simultanément avec des dispositifs de logement (07) disposés sur des bras de support (02) du changeur de rouleau (01) et avec au moins un premier moyen de transport (11) et/ou **en ce que** la zone de sécurité (57) se trouve à l'intérieur de la partie de sécurité (17) et/ou **en ce que**, dans un état de fonctionnement, la protection (62) est fermée et le deuxième moyen de transport (52) est disposé à l'extérieur de la zone de sécurité (57).

9. Changeur de rouleau selon la revendication 1, **caractérisé en ce qu'**un dispositif de commande (18) du changeur de rouleau (01) est prévu, qui est disposé, de façon à être séparé physiquement du changeur de rouleau (01), à un endroit à l'extérieur de la partie de sécurité (17) et/ou à une distance de 1 m maximum des limitations de la partie de sécurité (17).

10. Changeur de rouleau selon la revendication 1, **caractérisé en ce que** l'au moins une première protection (62) conçue de manière mobile est conçue de façon à pouvoir effectuer au moins partiellement au moins un mouvement de pivotement et/ou de rotation et/ou **en ce qu'**au moins un premier moyen de transport (11) disposé sur l'au moins un deuxième moyen de transport (52), est disposé de manière pivotante autour d'un axe vertical à l'aide d'un dispositif (59) et **en ce qu'**au moins une partie du dispositif (59) est disposé de manière pivotante, avec ou sans rouleau (03) disposé sur l'au moins un deuxième moyen de transport (52), de 180° autour de l'axe vertical.

11. Changeur de rouleau selon la revendication 4, **caractérisé en ce que** le dispositif de stockage intermédiaire (51) comprend au moins une position de transfert (54) correspondant à au moins un emplacement de stockage (53) et **en ce que** l'au moins un deuxième moyen de transport (52) est disposé ou peut être disposé dans l'au moins une position de transfert (54) et **en ce qu'**un premier moyen de transport (11) avec ou sans un rouleau (03) peut être échangé entre l'au moins un deuxième moyen de transport (52) disposé dans l'au moins une position de transfert (54) et au moins un emplacement de stockage (53) du dispositif de stockage intermédiaire (51).

12. Changeur de rouleau selon la revendication 1, **caractérisé en ce que** le changeur de rouleau (01) comprend une traverse (06), sur laquelle sont disposés les bras de support (02) et **en ce que** l'ouverture (63) est disposée, vue à partir d'une partie de la traverse (06), qui est disposée couchée par rapport à un dispositif d'assemblage de deux dispositifs de logement (07) conçu pour le logement commun d'un rouleau (03), entre ces deux dispositifs de logement (07), dans une direction qui est perpendiculaire à ce dispositif d'assemblage.

13. Procédé d'utilisation d'un changeur de rouleau (01) avec un dispositif de sécurité, le changeur de rouleau (01) comprenant une partie de logement et/ou de transfert et, à proximité du changeur de rouleau (01), se trouve une partie de sécurité (17) accessible par l'intermédiaire d'au moins un accès (16), séparée d'un environnement par le changeur de rouleau (01) et/ou au moins un agrégat et/ou au moins un dispositif de verrouillage (14), le changeur de rouleau (01) comprenant une zone de sécurité (57) qui contient la zone de logement et/ou de transfert, au moins un moyen de transport (52) étant déplacé et/ou pouvant être déplacé à travers une ouverture (63) entre une position à l'extérieur de la zone de sécurité (57) et la zone de logement et/ou de transfert du changeur de rouleau (01), disposée à l'intérieur de la zone de sécurité (57), **caractérisé en ce que** l'au moins une première protection (62) est déplacée de façon à obturer ou à dégager au moins partiellement l'ouverture (63) de la zone de sécurité (57) en direction de la partie de sécurité (17) et ce que l'au moins un moyen de transport (52), mobile entre la position à l'extérieur de la zone de sécurité (57) et la zone de logement et/ou de transfert du changeur de rouleau (01) disposée à l'intérieur de la zone de sécurité (57), est conçu comme au moins un deuxième moyen de transport (52) pouvant transporter au moins un premier moyen de transport (11) et/ou au moins un récipient de rouleaux et/ou de manchons restants (13), et **en ce que**, dans un état de fonctionnement, la protection (62) est fermée et l'au moins un deuxième moyen de transport (52) est disposé à l'extérieur de la zone de sécurité (57) et **en ce que**, au moins temporairement, lorsque la protection (63) est fermée, à l'aide de l'au moins un deuxième moyen de transport (52), à l'extérieur de la zone de sécurité (57), au moins une étape de travail est effectuée.

14. Procédé selon la revendication 13, **caractérisé en ce que** la partie de sécurité (17) comprend un dispositif de stockage intermédiaire (51) pour au moins un rouleau (03) disposé sur au moins un premier moyen de transport (11) et **en ce que** le dispositif de stockage intermédiaire (51) comprend, en plus d'au moins un rail d'alimentation et/ou d'au moins un rail d'évacuation, au moins un emplacement de stockage (53) différent de l'au moins un deuxième moyen de transport (52), dans lequel l'au moins un rouleau (03) disposé sur l'au moins un premier moyen de transport (11) peut être logé.

15. Procédé selon la revendication 13, **caractérisé en ce que**, en tant que l'au moins un deuxième moyen de transport (52), une table de transfert et/ou de levage (09) du changeur de rouleau (01) est utilisée et/ou **en ce que**, à l'intérieur de la zone de sécurité (57), un changement de rouleau est effectué, tandis que, à l'extérieur de la zone de sécurité (57), à l'aide de l'au moins un deuxième moyen de transport (52), l'au moins une étape de travail est effectuée et/ou **en ce que** l'au moins une étape de travail implique que des premiers moyens de transport (11) et/ou des rouleaux (03), disposés sur l'au moins un deuxième moyen de transport (52), sont pivotés à l'aide d'un dispositif (59) autour d'un axe vertical.
